# EUROPÄISCHE PATENTSCHRIFT

(11) **EP 3 364 099 B1**
(45) Veröffentlichungstag und Bekanntmachung des Hinweises auf die Patenterteilung: **25.11.2020**
(21) Anmeldenummer: 18157948.3
(22) Anmeldetag: 21.02.2018
(51) Int. Cl.: F21S 8/06, F21V 21/005, F21V 15/01, F21V 23/06, F21V 3/00, F21V 17/10, F21S 2/00, F21V 15/015

(54) **MODULARE LEUCHTE MIT DIREKT- UND INDIREKTANTEIL**
MODULAR LAMP WITH DIRECT AND INDIRECT SHARE
LUMINAIRE MODULAIRE COMPRENANT UNE PROPORTION DIRECTE ET INDIRECTE

(30) Priorität: 21.02.2017 DE 102017103557
(43) Veröffentlichungstag der Anmeldung: 22.08.2018
(73) Patentinhaber: TRILUX GmbH & Co. KG, 59759 Arnsberg (DE)
(72) Erfinder: Raffenberg, Dipl.-Ing. Peter, 59757 Arnsberg (DE)
(74) Vertreter: Lippert Stachow Patentanwälte Rechtsanwälte

(56) Entgegenhaltungen:
- US-A1- 2009 002 978
- US-A1- 2010 002 426

## Beschreibung

Die Erfindung betrifft eine horizontal langgestreckte Leuchte gemäß dem Oberbegriff von Anspruch 1 sowie ein Set mit Leuchtenelementen zur Realisierung einer erfindungsgemäßen Leuchte sowie ein Verfahren zur Herstellung einer horizontal langgestreckten Leuchte.

Gattungsgemäße Leuchten sind zum Einsatz in Büroräumen ausgebildet. Hierzu sind gattungsgemäße Leuchten zum einen in einer horizontalen Richtung langgestreckt ausgebildet und zum anderen zum Bereitstellen von gleichzeitig einer indirekten Raumbeleuchtung und einer direkten Raumbeleuchtung ausgebildet. Bestimmungsgemäß werden gattungsgemäße Leuchten an der Decke eines Raums montiert. Über die direkte Raumbeleuchtung soll eine direkte Ausleuchtung eines Arbeitsplatzes, beispielsweise eines Schreibtisches, bereitgestellt sein, über die indirekte Raumbeleuchtung soll eine Hintergrundbeleuchtung eines Raums bereitgestellt sein. Bei gattungsgemäßen Leuchten ist die Bereitstellung einer direkten und einer indirekten Raumbeleuchtung über horizontal nebeneinander angeordnete Abschnitte, nämlich über zumindest einen Indirekt-Anschnitt und über zumindest einen Direkt-Abschnitt, gewährleistet. Bei einer bestimmungsgemäßen Montage einer gattungsgemäßen Leuchte in einem Raum ist die Leuchte so an der Decke eines Raums montiert, dass von dem Indirekt-Abschnitt Licht von der Oberseite der Leuchte abgestrahlt wird und von dem Direkt-Abschnitt Licht von der Unterseite der Leuchte weg abgestrahlt wird. Die Begriffe "Oberseite" und "Unterseite" beziehen sich dabei auf in einer vertikalen Richtung, die senkrecht auf der horizontalen Richtung steht, gegenüberliegende Seiten der Leuchte. Bevorzugt wird bei gattungsgemäßen Leuchten die Bereitstellung einer indirekten Raumbeleuchtung durch den Indirekt-Abschnitt dadurch gewährleistet, dass der Indirekt-Abschnitt dazu ausgebildet ist, Licht in einen ersten Halbraum abzustrahlen, der an der Oberseite der Leuchte liegt und durch eine Trennebene, die senkrecht zur Vertikalen verläuft, von einem zweiten Halbraum getrennt ist, wobei der Direkt-Abschnitt dazu ausgebildet ist, Licht in den zweiten Halbraum abzustrahlen.

Gattungsgemäße Leuchten weisen ferner einen Träger sowie ein horizontal langgestrecktes Gehäuse auf, das den Träger senkrecht zur horizontalen Richtung zumindest abschnittsweise umschließt, wobei an dem Träger und/oder an dem Gehäuse Lichtquellen angeordnet sind. Das Gehäuse weist dabei Lichtaustrittsöffnungen auf, aus denen Licht austreten kann, damit die Leuchte die genannten Eigenschaften in ihrem zumindest einen Indirekt-Abschnitt und in ihrem zumindest einen Direkt-Abschnitt aufweist. Je nach Ausbildung einer gattungsgemäßen Leuchte kann der Träger dazu dienen, das Gehäuse zu stabilisieren und/oder zumindest einige, insbesondere sämtliche Lichtquellen zu tragen und/oder ein Betriebsgerät zu tragen und/oder das Gehäuse zu tragen, wenn die Leuchte bestimmungsgemäß an einer Decke montierbar ist und dabei die Decke über Haltevorrichtungen, wie beispielsweise Seile, mit dem Träger verbunden ist.

Aufgrund ihrer beschriebenen Eignung für die Beleuchtung von Büroräumen müssen gattungsgemäße Leuchten verschiedene Aufgaben erfüllen. Zum einen sollten die Leuchten optisch ansprechend sein. Zum anderen sollten die Leuchten eine möglichst blendungsfreie direkte Beleuchtung bereitstellen. Darüber hinaus sollten die Leuchten eine angenehme Hintergrundbeleuchtung bereitstellen. Darüber hinaus sollten die Leuchten dazu geeignet sein, an vorgegebene Räumlichkeiten dergestalt angepasst zu werden, dass für eine Vielzahl an unterschiedlichen Größen eines zu beleuchtenden Raumes und unterschiedlichen Ausrichtungen der Fenster in dem Raum eine angenehme Beleuchtung des Raums erreichbar ist. Nicht zuletzt sollten gattungsgemäße Leuchten außerdem kostengünstig herstellbar sein, damit ein Raum mit einer ausreichenden Anzahl an Leuchten bestückt werden kann, ohne dass dies mit erheblichen Kosten einhergeht. Diese Aufgaben erfüllen gattungsgemäße Leuchten nur unzureichend. So sind gattungsgemäße Leuchten beispielsweise nur in vorgegebenen Längen verfügbar, was die Anpassung der Leuchten an vorgegebene Räumlichkeiten erschwert. Auch ist eine gattungsgemäße Leuchte zumeist nicht geeignet, für sich genommen eine angenehmere Direktbeleuchtung eines Arbeitsplatzes bereitzustellen, sondern es sind zumeist zwei solcher Leuchten erforderlich, die jeweils an einer Seite neben einem Arbeitsplatz zu montieren sind, damit der Arbeitsplatz von beiden Seiten gleichmäßig beleuchtet wird und keine Blendung an einer Arbeitsfläche des Arbeitsplatzes entsteht. Außerdem werden gattungsgemäße Leuchten von Personen, die sich in einem von den Leuchten ausgeleuchteten Raum aufhalten, häufig wegen des abrupten Wechsels zwischen Direkt- und Indirekt-Abschnitten als unangenehmen empfunden. Aus dem Dokument US 2010/0002426 A1 ist beispielsweise eine Leuchte aus dem Stand der Technik bekannt, die mehrere Leuchtenelemente aufweist, von denen jedes ein Trägerelement umfasst und zur Bereitstellung einer Direkt-Beleuchtung und einer Indirekt-Beleuchtung eines Raumes ausgebildet ist. Nebeneinander benachbarte Leuchtenelemente sind über ihre Trägerelemente miteinander verbunden, wobei an dem Ende eines jeden Trägerelements, mit dem es an das benachbarte Trägerelement anliegt, eine ringweise transluzente Abschlusskappe vorgesehen ist. Aus dem Dokument US 2009/0002978 A1 ist eine Leuchte mit mehreren Leuchtenelementen bekannt, wobei jedes der Leuchtenelemente ein Trägerelement aufweist und zwei benachbarte Leuchtenelemente über ein Kopplungselement, das an ihren Trägerelementen befestigt ist, miteinander verbunden sind.

Der Erfindung liegt die Aufgabe zugrunde, eine horizontal langestreckte Leuchte bereitzustellen, die zumindest einige der obengenannten Nachteile gattungsgemäßer Leuchten zumindest teilweise behebt. Ferner liegt der Erfindung die Aufgabe zugrunde, ein Set an Leuchtenelementen zur Realisierung einer solchen Leuchte bereitzustellen. Ferner liegt der vorliegenden Erfindung die Aufgabe zugrunde, ein Verfahren bereitzustellen, das die Herstellung einer horizontal langgestreckten Leuchte ermöglicht, die zumindest einige der oben beschriebenen Nachteile gattungsgemäßer Leuchten zumindest teilweise behebt.

Als eine Lösung der genannten der Erfindung zugrundeliegenden Aufgaben schlägt die Erfindung eine Leuchte mit den Merkmalen von Anspruch 1 vor. Eine erfindungsgemäße Leuchte ist horizontal langgestreckt ausgebildet und weist zumindest einen horizontal verlaufenden Indirekt-Abschnitt zum Abstrahlen von Licht von einer Oberseite der Leuchte zum Bereitstellen einer indirekten Raumbeleuchtung auf sowie zumindest einen horizontal verlaufenden und horizontal neben dem Indirekt-Abschnitt angeordneten Direkt-Abschnitt zum Abstrahlen von Licht von einer der Oberseite in einer vertikalen Richtung gegenüberliegenden Unterseite der Leuchte zum Bereitstellen einer direkten Raumbeleuchtung. Die erfindungsgemäße Leuchte weist ferner einen Träger sowie ein horizontal langgestrecktes Gehäuse auf, das den Träger senkrecht zur horizontalen Richtung zumindest abschnittsweise umschließt, wobei an dem Träger und/oder an dem Gehäuse Lichtquellen angeordnet sind. Die Eignung des Indirekt-Abschnitts und die Eignung des Direkt-Abschnitts zum jeweiligen Bereitstellen einer indirekten bzw. direkten Raumbeleuchtung kann wie zu gattungsgemäßen Leuchten erläutert vorgesehen sein. Wesentlich ist, dass der Indirekt-Abschnitt wie zu gattungsgemäßen Leuchten erläutert dazu ausgebildet ist, Licht in einen an der Oberseite der Leuchte angeordneten ersten Halbraum abzustrahlen und der Direkt-Abschnitt dazu ausgebildet ist, Licht in einen an der Unterseite der Leuchte gelegenen zweiten Halbraum abzustrahlen, wobei die beiden Halbräume über eine senkrecht zur Vertikalen verlaufende, imaginäre Schnittebene voneinander getrennt sind. In besonders bevorzugten Ausführungsformen kann der Indirekt-Abschnitt dazu ausgebildet sein, neben dem Bereitstellen einer indirekten Raumbeleuchtung zusätzlich auch zur direkten Raumbeleuchtung beizutragen, indem er dazu ausgebildet ist, Licht nicht nur in den ersten Halbraum abzustrahlen sondern auch in den zweiten Halbraum. Ebenso kann in einer besonders bevorzugten Ausführungsform, die mit der vorgenannten kombinierbar ist, der Direkt-Abschnitt dazu ausgebildet sein, neben dem Bereitstellen einer direkten Raumbeleuchtung auch zur indirekten Raumbeleuchtung beizutragen, indem er Licht nicht nur in den zweiten Halbraum sondern daneben auch in den ersten Halbraum abstrahlt. In einer bevorzugten Ausführungsform ist der Indirekt-Abschnitt so ausgebildet, dass er über mindestens 30 %, insbesondere mindestens 50 %, insbesondere über mindestens 70 %, insbesondere über mindestens 90 % seiner horizontalen Erstreckung hinweg Licht ausschließlich in den ersten Halbraum abstrahlt, wohingegen der Direkt-Abschnitt dazu ausgebildet ist, über mindestens 30 %, insbesondere mindestens 50 %, insbesondere mindestens 70 %, insbesondere mindestens 90 % seiner horizontalen Erstreckung hinweg Licht ausschließlich in den zweiten Halbraum abzustrahlen. Besonders bevorzugt sind die jeweiligen Bereiche, in denen der Indirekt-Abschnitt ausschließlich Licht in den ersten Halbraum abstrahlt bzw. der Direkt-Abschnitt ausschließlich Licht in den zweiten Raum abstrahlt bezogen auf die horizontale Richtung um die Mitte verteilt angeordnet, so dass die jeweiligen Abschnitte nur an ihren horizontalen Randbereichen Licht auch in den jeweils anderen Halbraum abstrahlen können. In einer anderen Ausführungsform ist der Indirekt-Abschnitt dazu ausgebildet, Licht ausschließlich in den ersten Halbraum abzustrahlen und der Direkt-Abschnitt dazu ausgebildet, Licht ausschließlich in den zweiten Halbraum abzustrahlen. Bei der erfindungsgemäßen Leuchte sind die Lichtquellen am Träger und/oder am Gehäuse angeordnet, wobei sie so angeordnet sind, dass sie von dem Gehäuse senkrecht zur horizontalen Richtung abschnittsweise umschlossen sind,
wobei dieses Umschließen durch Lichtaustrittsöffnungen, die in dem Gehäuse vorgesehen sind, unterbrochen ist. Bevorzugt sind sowohl Träger als auch Gehäuse horizontal langgestreckt ausgebildet, wobei der Träger über mindestens 70 %, insbesondere über mindestens 80 % der horizontalen Erstreckung des Gehäuses in der horizontalen Richtung ununterbrochen verläuft. Dadurch kann eine besonders hohe Stabilität der Leuchte gewährleistet sein. Dabei kann der Träger aus mehreren Trägerelemente zusammengesetzt sein, die horizontal nebeneinander angeordnet jedoch fest miteinander verbunden sind, so dass der Träger horizontal ununterbrochen verläuft. Besonders bevorzugt sind die Lichtquellen und insbesondere ein Betriebsgerät an dem Träger angeordnet. Dies kann die Bestückung der Leuchte besonders vereinfachen, und darüber hinaus können darüber Lichtquellen und/oder Betriebsgerät besonders sicher gehalten sein. Allgemein ist besonders bevorzugt das Betriebsgerät, über das die Lichtquellen der Leuchte angesteuert werden, innerhalb des Gehäuses angeordnet. Ein solches Betriebsgerät kann verschiedene Komponenten, beispielsweise ein elektronisches Vorschaltgerät und/oder einen Strom- und/oder Spannungsbegrenzer und/oder einen Controller, der an ein Lichtmanagementsystem angeschlossen ist oder dieses bereitstellt, umfassen. In einer Ausführungsform weist die Leuchte kein solches Betriebsgerät auf sondern wird über ein externes Betriebsgerät mit Strom versorgt und entsprechend angesteuert. In einer Ausführungsform weist die Leuchte Komponenten eines Betriebsgeräts auf bzw. sind Komponenten eines Betriebsgeräts innerhalb des Gehäuses der Leuchte angeordnet, wobei andere Komponenten des Betriebsgeräts außerhalb der Leuchte, beispielsweise in einer Decke, an der die Leuchte angehängt ist, angeordnet sind. Allgemein ist besonders bevorzugt die Leuchte über ihre Oberseite an einer Decke angehängt. Hierzu kann bevorzugt die Leuchte Montageeinheiten aufweisen, die an der Oberseite ihres Gehäuses angeordnet sind und mit dem Gehäuse und/oder dem Träger verbunden sind, wobei diese Montageeinheiten über Halteeinrichtungen, wie beispielsweise Seile oder Drähte, an eine Decke hängbar ist.

Erfindungsgemäß ist das Gehäuse aus mehreren, d. h. mindestens zwei, Gehäuseelementen und der Träger aus mehreren, d. h. mindestens zwei, Trägerelementen ausgebildet. Gehäuse und Träger werden somit strukturell durch den genannten Elemente definiert und bestehen insbesondere aus diesen Elementen. Der Indirekt-Abschnitt weist ein erstes Gehäuseelement und ein erstes Trägerelement auf, die zu einem ersten Leuchtenelement miteinander fest verbunden sind. Der Direkt-Abschnitt weist ein zweites Gehäuseelement und ein zweites Trägerelement auf, die zu einem zweiten Leuchtenelement miteinander fest verbunden sind. Beispielsweise können erstes Gehäuseelement und erstes Trägerelement und/oder zweites Gehäuseelement und zweites Trägerelement jeweils einstückig zusammenhängend ausgebildet sein. Alternativ sind erstes Gehäuseelement und erstes Trägerelement und/oder zweites Gehäuseelement und zweites Trägerelement jeweils separate Bauteile, die zunächst unabhängig voneinander hergestellt werden und anschließend zu dem ersten bzw. zweiten Leuchtenelement fest miteinander verbunden werden. Diese Verbindung kann beispielsweise eine unlösbare Verbindung sein, beispielsweise über Verschweißen, oder alternativ eine lösbare Verbindung, beispielsweise über Verschrauben. Dem Fachmann sind verschiedene Möglichkeiten zur Realisierung einer festen Verbindung zwischen Gehäuseelement und Trägerelement bekannt, beispielsweise Schraub-, Rast- oder Nietverbindung. In einer Ausführungsform besteht der Indirekt-Abschnitt aus dem ersten Leuchtenelement und der Direkt-Abschnitt aus dem zweiten Leuchtenelement, d. h. das erste Leuchtenelement bildet den Indirekt-Abschnitt und das zweite Leuchtenelement bildet den Direkt-Abschnitt aus. Die beiden Leuchtenelemente sind zueinander lösbar fixiert. Auch für eine solche lösbare Fixierung sind dem Fachmann übliche Mittel bekannt, wie beispielsweise das Vorsehen einer Rastverbindung oder Schraubverbindung oder eine Kombination von beiden. Bei einem Lösen der lösbaren Verbindung der beiden Leuchtenelemente sind die Leuchtenelemente voneinander entfernbar, wobei jedes der Leuchtenelemente sein zugeordnetes Trägerelement und Gehäuseelement umfasst, die bevorzugt unabhängig von der lösbaren Verbindung der beiden Leuchtenelemente miteinander fest verbunden sind. Erfindungsgemäß weist ferner das Gehäuse zwischen den beiden Gehäuseelementen der beiden Leuchtenelemente eine von der Oberseite zu der Unterseite der Leuchte vertikal verlaufende Aussparung auf zum Gewährleisten einer transversalen Lichtabstrahlung in einer transversalen Richtung, die senkrecht auf der horizontalen Richtung und auf der vertikalen Richtung steht. Die Aussparung ermöglicht somit einen Lichtdurchtritt zwischen den Gehäuseelementen der beiden benachbarten Leuchtenelemente. Durch den vertikalen Verlauf der Aussparung ermöglicht die Aussparung eine optische Verbindung von der Oberseite zu der Unterseite, so dass Licht nicht nur an der Oberseite des Indirekt-Abschnitts und an der Unterseite des Direkt-Abschnitts abgestrahlt wird sondern ein Lichtverlauf zwischen den beiden Abschnitten bereitgestellt wird. Die Aussparung verläuft somit jedenfalls mit einer vertikalen Komponente, kann jedoch auch abgewinkelt zur vertikalen Richtung, jedoch von der Oberseite zur Unterseite hin verlaufen. Besonders bevorzugt verläuft die Aussparung durchgehend von der Oberseite zur Unterseite. Besonders bevorzugt verläuft die Aussparung an beiden transversalen Seiten des Gehäuses jeweils von der Oberseite bis zur Unterseite. Erfindungsgemäß mündet die Aussparung an der Unterseite in eine der in dem Direkt-Abschnitt vorgesehenen Lichtaustrittsöffnungen und an der Oberseite in eine der in dem Indirekt-Abschnitt vorgesehenen Lichtaustrittsöffnungen. Dadurch verbindet die Aussparung die in dem Direkt-Abschnitt und dem Indirekt-Abschnitt vorgesehenen Lichtaustrittsöffnungen. Besonders bevorzugt verläuft die Aussparung an beiden transversalen Seiten und mündet jeweils an der Unterseite in eine in dem Direkt-Abschnitt vorgesehene Lichtaustrittsöffnung und an der Oberseite in eine in dem Indirekt-Abschnitt vorgesehene Lichtaustrittsöffnung, so dass über die Aussparung in Kombination mit den Lichtaustrittsöffnungen eine um das Gehäuse bezogen auf die Horizontale umlaufende Öffnung zur Abgabe von Licht bereitgestellt ist. Somit ist bei einer bevorzugten Ausführungsform die Aussparung an beiden transversalen Seiten vorgesehen und verläuft an beiden Seiten vertikal von der Oberseite zur Unterseite, wobei durch die Aussparung, eine an der Oberseite des Gehäuses vorgesehene erste Lichtaustrittsöffnung und eine an der Unterseite des Gehäuses vorgesehene zweite Lichtaustrittsöffnung eine um die horizontale Richtung geschlossen umlaufende Öffnung in dem Gehäuse vorgesehen ist, durch die Licht aus dem Gehäuse nach außen gelangen kann. Diese Öffnung muss nicht zwangsläufig senkrecht zur horizontalen verlaufen sondern kann in einigen Ausführungsformen auch gekrümmt und mit über ihren Verlauf hinweg unterschiedlichen Winkeln zur horizontalen Richtung verlaufen, verläuft jedoch stets geschlossen um die horizontale Richtung.

Besonders bevorzugt sind die Gehäuseelemente an ihrer Innenseite und/oder die Trägerelemente, insbesondere an ihren zu den Lichtquellen gewandten Seiten, zumindest abschnittsweise reflektierend ausgebildet. Dadurch kann eine möglichst verlustfreie Lichtführung innerhalb des Gehäuses ermöglicht sein, und insbesondere kann hierdurch eine Führung von Licht zu der Aussparung hin gewährleistet sein.

Durch das Vorsehen der Aussparung ist ein abrupter Übergang zwischen dem Direkt-Abschnitt und dem Indirekt-Abschnitt effektiv verhindert, da die Aussparung den Austritt von Licht in einer transversalen Richtung, die senkrecht auf der horizontalen Richtung und auf der vertikalen Richtung steht, ermöglicht. Dadurch ermöglicht die erfindungsgemäße Leuchte ein wesentlich angenehmeres Raumgefühl als Leuchten aus dem Stand der Technik. Erfindungsgemäß wird das Vorsehen der Aussparung zwischen zwei benachbarten Gehäuseelementen dadurch ermöglicht, dass zwei benachbarte Leuchtenelemente über ihre Trägerelemente, die innerhalb der Gehäuseelemente angeordnet sind, miteinander verbunden sind, so dass über die Aussparung eine seitliche Lichtaustrittsöffnung bereitgestellt werden kann, ohne dass hierunter die Stabilität der Leuchte leidet. Entsprechend kann eine erfindungsgemäße Leuchte mit einer sehr langen horizontalen Erstreckung vorgesehen werden, insbesondere mit einer Vielzahl an Leuchtenelementen, wobei bevorzugt jeweils zwei benachbarte Leuchtenelemente alternierend als Direkt-Abschnitt und Indirekt-Abschnitt vorgesehen sind. Während die Aussparung eine angenehme Ausleuchtung eines Raumes unterstützt, gewährleistet die Fixierung benachbarter Leuchtenelemente über ihre Trägerelemente die Stabilität der Leuchte und ermöglicht darüber hinaus einen modularen Aufbau der Leuchte, da je nach vorgegebenen Räumlichkeiten eine beliebige Anzahl an Leuchtenelementen vorgesehen werden kann, die dann über ihre Trägerelemente miteinander verbunden werden können. Die Verbindung zwischen benachbarten Leuchtenelementen bei einer solchen modular aufgebauten erfindungsgemäßen Leuchte kann dabei stets wie in der vorliegenden Beschreibung erläutert vorgesehen sein, wobei bevorzugt stets ein Direkt-Abschnitt neben einem Indirekt-Abschnitt angeordnet ist, so dass stets ein direktabstrahlendes Leuchtenelement neben einem indirekt-a-abstrahlenden Leuchtenelement angeordnet ist und diese Leuchtenelemente wie oben genannt und nachfolgend erläutert miteinander verbunden sind. Besonders bevorzugt ist die Aussparung von einer transluzenten Optik bedeckt. Durch eine transluzente Optik kann wegen ihrer diffus streuenden Eigenschaften ein direkter Blick von außen durch die Optik hindurch in das Gehäuse verhindert sein, was zum Verdecken des Trägerelements oder der Trägerelemente, die innerhalb des Gehäuses entlang der Aussparung verlaufen, besonders bevorzugt erwünscht sein kann. Besonders bevorzugt weist die Aussparung über ihre gesamte vertikale Erstreckung hinweg eine horizontale Erstreckung von mindestens 0,5 cm, insbesondere mindestens 1 cm auf und/oder eine horizontale Erstreckung, die mindestens ein Zehntel, insbesondere mindestens ein Fünftel der vertikalen Erstreckung des Gehäuses beträgt. Über eine entsprechende Mindestabmessung der Aussparung über ihre gesamte vertikale Erstreckung hinweg kann die gewünschte Wirkung der Aussparung besonders vorteilhaft erzielt sein.

Allgemein weist die Leuchte bevorzugt über mindestens 90 % ihrer horizontalen Erstreckung hinweg eine vertikale Erstreckung von weniger als 5 cm, insbesondere von weniger als 4 cm auf und/oder ein Verhältnis zwischen ihrer transversalen und ihrer vertikalen Erstreckung von mehr als 2, insbesondere von mehr als 2,5. Es hat sich herausgestellt, dass über eine solche flache und insbesondere gleichzeitig breite Leuchte ein besonders guter optischer Effekt in einem Raum erreicht werden kann, da die Oberseite und die Unterseite der Leuchte nicht weit voneinander beabstandet sind und gleichzeitig über die breite Erstreckung der Leuchte eine große abstrahlende Fläche der Leuchte bereitgestellt werden kann. Die Erfindung bezieht sich somit insbesondere gerade auf eine solche flache und breite Leuchte, wobei durch das gleichzeitige Vorsehen von Gehäuseelementen und darin angeordneten Trägerelementen sowie das Vorsehen von Aussparungen zwischen den Gehäuseelementen eine trotz dieser geometrischen Abmessungen hinreichend robuste Leuchte bereitgestellt werden kann, deren Lichtabstrahlung und Aussehen von Personen in einem Raum als sehr angenehm empfunden werden. Ferner ist allgemein besonders bevorzugt die Leuchte so ausgebildet, dass sie bei Einstellung ihrer maximalen Abstrahlintensität eine solche Verteilung der abgestrahlten Lichtintensität aufweist, dass mindestens 70 %, insbesondere mindestens 80 %, insbesondere mindestens 90 % der von der Leuchte abgestrahlten Lichtintensität ausschließlich in einen ersten, an der Oberseite der Leuchte gelegenen Halbraum gelangt. Die Einstellung der von der Leuchte maximal abstrahlbaren Lichtintensität kann bei dimmbaren Leuchten dadurch vorgesehen sein, dass bei dem Dimmparameter die maximale Lichtintensität gewählt wird. Bei nichtdimmbaren Leuchten entspricht die maximal abstrahlbare Lichtintensität der Lichtintensität, die die Leuchte nach Einschalten abstrahlt. Die entsprechende Verteilung zwischen der Intensität, mit der Licht an der Oberseite abgestrahlt wird, und der Intensität, mit der Licht an der Unterseite abgestrahlt wird, hat sich als besonders vorteilhaft herausgestellt, da hierdurch eine ausreichend helle Hintergrundbeleuchtung eines Raums bereitgestellt werden kann. Dem liegt die Erkenntnis zugrunde, dass für die Hintergrundbeleuchtung eines Raumes bevorzugt eine wesentlich höhere Lichtintensität zu verwenden ist als für die direkte Beleuchtung eines Arbeitsplatzes, da hierdurch eine ausreichende Beleuchtung bereitgestellt und eine Blendung bei einer Direktbeleuchtung nach Möglichkeit vermieden sein kann.

Besonders bevorzugt verläuft der Träger über mindestens 90 % der horizontalen Erstreckung der Leuchte in der horizontalen Richtung durchgehend. Besonders bevorzugt verlaufen die Trägerelemente der Leuchtenelement jeweils über mindestens 70 %, insbesondere mindestens 90 % der horizontalen Erstreckung der jeweiligen Gehäuseelemente der Leuchtenelemente durchgehend. Durch den entsprechend durchgehenden Verlauf der Trägerelemente bzw. des Trägers kann die Leuchte besonders robust ausgestaltet sein. Besonders bevorzugt weist das Gehäuse zumindest abschnittsweise senkrecht zur horizontalen Richtung einen Querschnitt auf, der eine U-Form mit einem Basisabschnitt und einem dem Basisabschnitt in einer vertikalen Richtung gegenüberliegenden offenen Ende ausbildet. Besonders bevorzugt ist der Träger innerhalb der U-Form des Gehäuses angeordnet. Die U-Form kann beispielsweise durch das Vorsehen eines Basisabschnitts mit zwei vertikal zu dem Basisabschnitt verlaufenden Gehäuseschenkeln realisiert sein. Beispielsweise kann die U-Form durch Vorsehen eines im Wesentlichen rechteckigen oder ovalen Querschnitts des Gehäuses unter Vorsehen einer Aussparung an einem vertikalen Ende des Gehäuses realisiert sein. Die U-Form des Gehäuses ist insbesondere dadurch realisiert, dass sämtliche Gehäuseelemente eine solche, wie oben erläuterte U-Form aufweisen. Die entsprechende Ausgestaltung des Gehäuses, das mit seinem Querschnitt eine U-Form ausbildet, bringt mehrere Vorteile mit sich. Zum einen kann über die U-Form auf einfache Weise eine Lichtaustrittsöffnung an der Ober- oder Unterseite gewährleistet sein. Zum anderen gewährleistet die U-Form eine hohe Steifigkeit des Gehäuses, so dass das Gehäuse mit extrem dünnen Blechen, insbesondere mit Blechen mit einer Dicke von weniger als 1 mm, insbesondere weniger als 0,8 mm, realisiert sein kann. Außerdem kann eine entsprechende Ausgestaltung des Gehäuses eine effektive Verdeckung eines innerhalb des Gehäuses angeordneten Trägers ermöglichen. Besonders bevorzugt bildet sowohl das erste Gehäuseelement des Indirekt-Abschnitts als auch das zweite Gehäuseelement des Direkt-Abschnitts jeweils mit seinem Querschnitt eine solche U-Form aus, wobei das offene Ende der U-Form des ersten Gehäuseelements an der Oberseite der Leuchte angeordnet ist und wobei das offene Ende des zweiten Gehäuseelements an der Unterseite der Leuchte angeordnet ist.

In einer Ausführungsform weist die Leuchte eine erste Gruppe an Lichtquellen auf, die ausschließlich an einer Oberseite des ersten Trägerelements des Indirekt-Abschnitts angeordnet sind, sowie eine zweite Gruppe an Lichtquellen, die ausschließlich an einer Unterseite des zweiten Trägerelements des Direkt-Abschnitts angeordnet sind, wobei insbesondere die unterschiedlichen Gruppen an Lichtquellen unabhängig voneinander schalt- und/oder dimmbar sind. Bevorzugt weist die Leuchte eine Steuereinrichtung zum Gewährleisten einer solchen Schaltung und/oder Dimmung auf. Durch das Vorsehen der unterschiedlichen Lichtquellengruppen an Ober- bzw. Unterseite der Trägerelemente kann die erläuterte Eigenschaft des Direkt-Abschnitts bzw. Indirekt-Abschnitts besonders einfach ermöglicht sein, wobei das Vorsehen einer unabhängig Schaltung und/oder Dimmung ein besonders gezieltes Einstellen der Abstrahlcharakteristik der Leuchte ermöglichen kann, insbesondere eine voneinander unabhängige Variation der Indirekt- und der Direktbeleuchtung. Besonders bevorzugt weist die Leuchte weitere Gruppen an Lichtquellen auf, beispielsweise weitere Gruppen an Lichtquellen, die an weiteren Trägerelementen weitere Leuchtenelemente angeordnet sind. Insbesondere weist in einer Ausführungsform die Leuchte zumindest eine erste zusätzliche Gruppe an Lichtquellen auf, die an der Unterseite des ersten Trägerelements angeordnet sind und/oder eine zweite zusätzliche Gruppe an Lichtquellen auf, die an der Oberseite des zweiten Trägerelements angeordnet sind, so dass der Indirekt-Abschnitt neben einer indirekten Beleuchtung eines Raums gleichzeitig eine direkte Beleuchtung eines Raums gewährleisten kann und/oder der Direkt-Abschnitt neben einer Direktbeleuchtung eines Raums gleichzeitig eine Indirektbeleuchtung eines Raums bereitstellen kann.

In einer Ausführungsform überlappen sich das erste und das zweite Trägerelement in einem horizontalen Abschnitt und sind in diesem horizontalen Überlappungsabschnitt zueinander lösbar fixiert. Durch das Vorsehen eines solchen Überlappungsabschnitts kann eine besonders robuste Befestigung der beiden benachbarten Trägerelemente zueinander erfolgen. In einer Ausführungsform verläuft der Überlappungsabschnitt horizontal entlang der Aussparung. In einer anderen Ausführungsform verläuft der Überlappungsabschnitt horizontal innerhalb eines der beiden benachbarten Gehäuseelemente, so dass sich nur eines der beiden benachbarten Trägerelemente horizontal entlang der Aussparung erstreckt.

In einer Ausführungsform bilden die Trägerelemente der Leuchtenelemente jeweils mit ihrem senkrecht zur horizontalen Richtung verlaufenden Querschnitt eine U-Form mit einem Basisbereich und zwei sich davon vertikal wegerstreckenden Wandbereichen aus. Über die U-Form kann zum einen eine besonders robuste, verwindungssteife Ausgestaltung der Trägerelemente ermöglicht sein, zum anderen eine einfache Verbindbarkeit der Trägerelemente ermöglicht sein, ferner auf einfache Weise eine robuste, glatte Montagefläche für das Montieren von Lichtquellen und/oder Betriebsgerätkomponenten bereitgestellt sein. Besonders bevorzugt liegen in dem horizontalen Überlappungsabschnitt die Basisbereiche der beiden Trägerelemente aneinander an und verlaufen in dem horizontalen Überlappungsabschnitt die Wandbereiche der beiden Trägerelemente aneinander entlang. Hierdurch kann eine besonders robuste lösbare Fixierung der beiden Trägerelemente zueinander ermöglicht sein. Besonders bevorzugt liegen hierzu auch die Wandbereiche der beiden Trägerelemente in dem Überlappungsabschnitt aneinander an. Besonders bevorzugt sind die Lichtquellen an den Basisbereichen der Trägerelemente angeordnet. Die Basisbereiche weisen jeweils eine Innenseite auf, die zu den Wandbereichen weist, sowie eine Außenseite, die von den Wandbereichen wegweist. Besonders bevorzugt sind die Lichtquellen der oben erläuterten ersten Lichtquellengruppe des ersten Leuchtenelements, das der Indirekt-Abschnitt umfasst, an der Außenseite des Basisbereichs des ersten Trägerelements angeordnet und die Lichtquellen der oben erläuterten zweiten Gruppe an Lichtquellen an der Innenseite des Basisbereichs des zweiten Trägerelements des zweiten Leuchtenelements, das der Direkt-Abschnitt umfasst, angeordnet. Hierdurch kann insbesondere auch bei dem Vorsehen einer flachen Leuchte der Abstand zwischen den Lichtquellen der zweiten Lichtquellengruppe und einer an der Unterseite des zweiten Gehäuseelements vorgesehen Lichtaustrittsöffnung möglichst groß gehalten werden, damit die Lichtquellen des Direkt-Abschnitts für eine Person in einem Raum, an dessen Decke die Leuchte angehängt ist, möglichst wenig sichtbar sind. Besonders bevorzugt ist zumindest das zweite Trägerelement an der Innenseite des Basisbereichs und an den zum Basisbereich gewandten Innenseiten der Wandbereiche reflektierend ausgebildet. Dies trägt besonders vorteilhaft zu einer Lenkung von Licht zu der Aussparung bei.

Besonders bevorzugt ist ein erster vertikaler Abstand zwischen einem Trageabschnitt, insbesondere dem Basisabschnitt, des ersten Trägerelements und einem zumindest abschnittsweise die Oberseite der Leuchte ausbildenden Optikelement geringer als ein zweiter vertikaler Abstand zwischen einem Trageabschnitt, insbesondere dem Basisabschnitt, des zweiten Trägerelements und einem zumindest abschnittsweise die Unterseite der Leuchte ausbildenden Optikelement der Leuchte, wobei insbesondere der zweite Abstand mindestens das 1,5-Fache, insbesondere mindestens das 2-Fache des ersten Abstands beträgt. In einer Ausführungsform sind an dem Trageabschnitt des jeweiligen Trägerelements Lichtquellen des jeweiligen Leuchtenmoduls angeordnet. Wie in dem vorangehenden Absatz erläutert, der sich anders als der vorliegende Absatz auf die konkrete Anordnung der Lichtquellen an dem Basisbereich des jeweiligen Trägerelements bezieht, bringt die beschriebene Ausführungsform den besonderen Vorteil mit sich, dass der Basisabschnitt des zweiten Trägerelements, das von dem Direkt-Abschnitt zur Bereitstellung der Direkt-Beleuchtung umfasst ist, möglichst weit von dem Optikelement beabstandet ist, das von einer Person bei der bestimmungsgemäßen Verwendung der Leuchte von dem Raum aus sichtbar ist, um einen Blick der Person auf den Basisabschnitt und daran angeordnete Elemente zu verhindern. Die Erfinder haben erkannt, dass ein solcher Abstand zwischen dem Trageabschnitt bzw. Basisabschnitt des ersten Trägerelements und dem die Oberseite der Leuchte ausbildenden Optikelement weniger relevant ist, da dieses Optikelement bestimmungsgemäß nicht direkt von einer Person von oben betrachtet wird. Entsprechend ist diese Ausführungsform gerade für die Realisierung einer optisch ansprechenden, flachen Leuchte besonders vorteilhaft.

In einer Ausführungsform verläuft zumindest eines der Trägerelemente im horizontalen Erstreckungsbereich der Aussparung, wobei dieses Trägerelement an seinen Wandbereichen im horizontalen Erstreckungsbereich der Aussparung zumindest eine Durchführung zum Durchführen von Licht von dem Inneren der U-Form des Trägerelements nach außen aufweist. Besonders bevorzugt verlaufen erstes und zweites Trägerelement im horizontalen Erstreckungsbereich der Aussparung und überlappen sich in diesem Bereich in dem genannten horizontalen Überlappungsabschnitt, wobei die Wandbereiche beider Trägerelemente jeweils zumindest eine Durchführung aufweisen und die Durchführungen der beiden Trägerelemente zueinander fluchtend ausgerichtet sind zum Durchführen von Licht von dem Inneren der U-Formen der Trägerelemente nach außen. Besonders bevorzugt können solche Durchführungen an beiden transversalen Seiten der Trägerelemente vorgesehen sein. Die Durchführungen ermöglichen auf besonders vorteilhafte Weise ein Austreten von Licht in der transversalen Richtung durch die Aussparung hindurch, wobei gleichzeitig aufgrund der U-Form der Trägerelemente und den durchgehenden Wandbereichen, die lediglich zumindest eine Durchführung aufweisen, eine hohe Stabilität gewährleistet ist. Für den Fachmann ist es selbstverständlich, dass sich der Begriff "Innere" der U-Form auf den von Basisbereich und Wandbereich umschlossenen Bereich der U-Form bezieht.

In einer Ausführungsform weist das erste Trägerelement eine erste Anschlussseite auf und das zweite Trägerelement eine zweite, mit der erste korrespondierende Anschlussseite auf. Über die beiden korrespondierenden Anschlussseiten kann die lösbare Fixierung der beiden Trägerelemente ermöglicht sein. Besonders bevorzugt ist eine lösbare Verbindung zwischen den benachbarten Trägerelementen mittels horizontales Ineinanderschieben der Trägerelemente hergestellt, wobei diese Verbindung durch ein horizontales Auseinanderschieben lösbar ist. Bevorzugt können Sicherungselemente, wie beispielsweise Schrauben oder Rasteinrichtungen, vorgesehen sein, die ein unerwünschtes Auseinanderschieben und somit Lösen der Verbindung verhindern. Über die korrespondierenden Anschlussseiten kann ein modularer Aufbau besonders einfach realisierbar sein. Durch das horizontale Ineinanderschieben kann ein besonders zuverlässiges und einfaches Verbinden zweier benachbarter Trägerelemente ermöglicht sein.

In einer Ausführungsform weist die Leuchte ein Betriebsgerät auf, das horizontal innerhalb des Indirekt-Abschnitts zwischen einem Abschnitt der Unterseite des ersten Trägerelements und dem ersten Gehäuseelement angeordnet ist. Besonders bevorzugt ist ein Anschlusskabel zum Anschließen der Leuchte vorgesehen, das aus der Oberseite des Direkt-Abschnitts austritt, wobei eine elektrische Kabelverbindung zwischen dem Betriebsgerät und dem Anschlusskabel vorgesehen ist und wobei eine weitere elektrische Kabelverbindung zwischen dem Betriebsgerät und dem zumindest einen mit dem Indirekt-Abschnitt verbundenen Direkt-Abschnitt vorgesehen ist zum Versorgen von in diesem zumindest einen Direkt-Abschnitt angeordneten Lichtquellen über das Betriebsgerät, das in dem Indirekt-Abschnitt angeordnet ist. An dieser Stelle sei nochmals darauf hingewiesen, dass allgemein besonders bevorzugt die Leuchte mehrere Indirekt-Abschnitte und/oder mehrere Direkt-Abschnitte aufweisen kann, wobei sämtliche Indirekt-Abschnitte weitere Trägerelemente und weitere Gehäuseelemente mit den zu dem ersten Trägerelement und ersten Gehäuseelement erläuterten Eigenschaften aufweisen können und sämtliche Direkt-Abschnitte weitere Trägerelemente und weitere Gehäuseelemente mit den zu dem zweiten Trägerelement und zweiten Gehäuseelement beschriebenen Eigenschaften aufweisen können und jeweils zwei benachbarte Abschnitt bzw. zwei benachbarte Leuchtenelemente zueinander wie erläutert angeordnet und miteinander lösbar fixiert sein können. Somit ist in einer besonders bevorzugten Ausführungsform ein Indirekt-Abschnitt horizontal zwischen zwei Direkt-Abschnitten angeordnet, wobei jeder der Direkt-Abschnitte elektrisch an das Betriebsgerät des Indirekt-Abschnitts angeschlossen ist. Das Vorsehen des Betriebsgeräts in dem Indirekt-Abschnitt hat sich als besonders vorteilhaft herausgestellt, da zwischen der Unterseite des ersten Trägerelements und dem ersten Gehäuseelement ein ausreichend großer Stauraum für ein Betriebsgerät vorgesehen sein kann, wohingegen bei den Direkt-Abschnitten bevorzugt ein möglichst großer Abstand zwischen Trägerelement und Lichtaustrittsöffnung und somit nur ein geringerer Stauraum zwischen zweitem Trägerelement und zweiten Gehäuseelement vorgesehen wird, damit ein direkter Blick auf die Lichtquellen des Direkt-Abschnitts nach Möglichkeit verhindert werden kann. Das Austreten des Kabels aus dem Direkt-Abschnitt hat sich als besonders vorteilhaft herausgestellt, da dann das Kabel nicht die Lichtabstrahlung von der Oberseite des Indirekt-Abschnitts stört. Bevorzugt wird das Kabel innerhalb der Gehäuseelemente von Direkt-Abschnitt und Indirekt-Abschnitt von dem Direkt-Abschnitt zum Indirekt-Abschnitt geführt.

In einer Ausführungsform ist die Oberseite der Leuchte abschnittsweise durch ein erstes Optikelement gebildet und die Unterseite der Leuchte abschnittsweise durch ein zweites Optikelement gebildet. Besonders bevorzugt sind beide Optikelemente an ihren transversalen Randbereichen transluzent ausgebildet. Die Randbereiche weisen bevorzugt an jeder transversalen Seite jeweils eine Erstreckung von mindestens 3 %, insbesondere zwischen 3 % und 20 % der transversalen Breite des jeweiligen Optikelements, ausgehend von dem jeweiligen transversalen Ende, auf. Besonders bevorzugt erstrecken sich die Optikelemente mit ihren Randbereichen in die zumindest eine zwischen den Gehäuseelementen vorgesehene Aussparung und verdecken diese Aussparung. Hierdurch kann bei einem seitlichen Blick auf die Leuchte ein homogen diffus abstrahlendes Lichtband sichtbar gemacht sein. Besonders bevorzugt weist das erste Optikelement zwischen seinen transversalen Randbereichen eine Transparenz von mindestens 90 % auf und ist hierin zum ungerichteten Durchlassen von Licht ausgebildet. Besonders bevorzugt ist das zweite Optikelement zwischen seinen transversalen Randbereichen ebenfalls transluzent ausgebildet oder zum Bewirken einer vorgegebenen Lichtlenkung ausgebildet. Hierzu kann das zweite Optikelement aus dem Stand der Technik bekannte Optiken aufweisen, beispielsweise eine Prismenoptik oder eine Folie.

In einer Ausführungsform ragt das erste Optikelement über mindestens 80 % seiner horizontalen Erstreckung, insbesondere über mindestens 90 % seiner horizontalen Erstreckung über einen vertikalen Erstreckungsbereich von mindestens 0,2 cm, insbesondere mindestens 0,4 cm vertikal über das erste Gehäuseelement hinaus. In einer weiteren Ausführungsform, die insbesondere mit der vorgenannten kombinierbar ist, ragt das zweite Optikelement über mindestens 80 % seiner horizontalen Erstreckung, insbesondere über mindestens 90 % seiner horizontalen Erstreckung über einen vertikalen Erstreckungsbereich von mindestens 0,2 cm, insbesondere mindestens 0,4 cm vertikal über das zweite Gehäuseelement hinaus. Dadurch, dass die beiden Optikelemente jeweils über die ihm zugeordneten Gehäuseelemente vertikal hinausragen, sind bei einer seitlichen Betrachtung die Optikelemente erkennbar, da sie nicht in den Gehäuseelementen versinken, so dass bei einer seitlichen Betrachtung besonders wirksam ein entlang der horizontalen Erstreckung der Leuchte verlaufendes Leuchtband realisiert sein kann.

In einer Ausführungsform weist das erste und das zweite Optikelement jeweils einen Querschnitt senkrecht zur horizontalen Richtung auf, der eine U-Form mit einem Boden und davon vertikal weglaufenden Seitenwänden aufweist, wobei der Boden des ersten Optikelements abschnittsweise die Oberseite der Leuchte bildet und wobei der Boden zweiten Optikelements abschnittsweise die Unterseite der Leuchte bildet. Besonders bevorzugt sind die beiden Optikelemente so ausgebildet und in der Leuchte zueinander angeordnet, dass sie sich im Bereich der Aussparung horizontal überlappen und vertikal übereinander angeordnet sind, insbesondere vertikal aneinander anliegen. Über die entsprechende Ausgestaltung und Anordnung der Optikelemente kann auf besonders einfache und zweckmäßige Weise gleichzeitig die Abdeckung von Lichtaustrittsöffnungen an Ober- und Unterseite der Leuchte und die Abdeckung der Aussparung gewährleistet sein. Besonders bevorzugt hintergreift das erste Gehäuseelement das erste Optikelement an seiner Oberseite zum Halten des ersten Optikelements. Besonders bevorzugt hintergreift das zweite Gehäuseelement das zweite Optikelement an seiner Unterseite zum Halten des zweiten Optikelements. Besonders bevorzugt erfolgt das Hintergreifen an beiden transversalen Seiten der jeweiligen Optikelemente. Besonders bevorzugt ist das erste Optikelement relativ zum ersten Trägerelement oder relativ zum ersten Gehäuseelement über eine erste Stütze abgestützt, die das erste Optikelement gegen den durch das erste Gehäuseelement bereitgestellten Hintergriff presst. Besonders bevorzugt ist das zweite Optikelement über eine zweite Stütze am zweiten Trägerelement oder dem zweiten Gehäuseelement abgestützt, über die das zweite Optikelement gegen den durch das zweite Gehäuseelement bereitgestellten Hintergriff gepresst wird.

Allgemein sei an dieser Stelle nochmals darauf hingewiesen, dass die Leuchte bevorzugt mehrere Indirekt-Abschnitte und/oder mehrere Direkt-Abschnitte aufweist. Jeder Indirekt-Abschnitt kann ein Leuchtenelement mit den Eigenschaften wie zu dem ersten Leuchtenelement erläutert aufweisen und somit ein ihm zugeordnetes Trägerelement, Gehäuseelement und Optikelement, das Eigenschaften wie zu dem ersten Trägerelement, dem ersten Gehäuseelement und dem ersten Optikelement beschrieben aufweist. Entsprechend kann jeder Direkt-Abschnitt ein Leuchtenelement aufweisen, das ein ihm zugeordnetes Trägerelement, Gehäuseelement und Optikelement aufweist, das Eigenschaften wie zu dem zweiten Trägerelement, zweiten Gehäuseelement und zweiten Optikelement erläutert aufweist. Besonders bevorzugt weist die Leuchte zumindest zwei Direkt-Abschnitte auf, wobei der Indirekt-Abschnitt horizontal zwischen den Direkt-Abschnitten angeordnet ist. Selbstverständlich kann die Leuchte außen an dem einen Indirekt-Abschnitt noch weitere Indirekt-Abschnitte aufweisen. In einer Ausführungsform weisen die beiden Direkt-Abschnitte jeweils eine asymmetrische Abstrahlcharakteristik auf. In einer Ausführungsform weisen die beiden Direkt-Abschnitte jeweils eine symmetrische Abstrahlcharakteristik auf. Über die asymmetrische Abstrahlcharakteristik kann eine blendungsfrei Abstrahlung direkt in den Raum hinein besonders bevorzugt ermöglicht sein, da über die asymmetrische Abstrahlung Licht von beiden Seiten unterhalb des Indirekt-Abschnitts abgestrahlt werden kann, der dann beispielsweise über einem Arbeitsplatz angeordnet werden kann. In einer Ausführungsform umfasst die Leuchte zumindest zwei Indirekt-Abschnitte, wobei der Direkt-Abschnitt horizontal zwischen den beiden Indirekt-Abschnitten angeordnet ist. Selbstverständlich kann die Leuchte noch weitere Direkt-Abschnitte außen an dem einen Direkt-Abschnitt aufweisen.

In einer Ausführungsform weist der Indirekt-Abschnitt an seinen beiden sich gegenüberliegenden horizontalen Seiten jeweils eine Schnittstelle für eine Montage eines der Direkt-Abschnitte auf, wobei jeder der beiden Direkt-Abschnitte an einer seiner horizontalen Seiten eine zu einer der beiden Schnittstellen des Indirekt-Abschnitts korrespondierende Schnittstelle aufweist und an seiner horizontal gegenüberliegenden Seite ein Leuchtenabschlusselement oder eine weitere mit einer der Schnittstellen des Indirekt-Abschnitts korrespondierende Schnittstelle aufweist. Eine solche Schnittstelle des Indirekt-Abschnitts kann beispielsweise eine wie oben erläuterte erste Anschlussseite des ersten Trägerelements umfassen. Eine solche Schnittstelle oder weitere Schnittstelle eines Direkt-Abschnitts kann beispielsweise eine wie oben erläuterte mit der ersten Anschlussseite korrespondierende zweite Anschlussseite eines zweiten Trägerelements umfassen. Solche Schnittstellen können ferner miteinander korrespondierende elektrische Steckverbindungen umfassen. Über das Vorsehen entsprechender Schnittstellen kann ein modularer Aufbau einer Leuchte und somit die Realisierung einer Leuchte mit einer beliebigen Anzahl von Direkt- und/oder Indirekt-Abschnitten besonders einfach und kostengünstig ermöglicht sein. Besonders bevorzugt sind hierzu die beiden Schnittstellen des Indirekt-Abschnitts identisch ausgebildet und die beiden Schnittstellen, und insbesondere die beiden weiteren Schnittstellen, der beiden Direkt-Abschnitte identisch ausgebildet, so dass die Direkt-Abschnitte jeweils auf identische Weise mit den jeweiligen Schnittstellen des Indirekt-Abschnitts koppelbar sind, und insbesondere ein weiterer, identisch zu dem ersten Indirekt-Abschnitt aufgebauter weiterer Indirekt-Abschnitt an eine weitere Schnittstelle eines der beiden Direkt-Abschnitte koppelbar ist. Die beiden Direkt-Abschnitte können somit auf identische Weise jeweils an dem Indirekt-Abschnitt montiert und insbesondere mit diesem elektrisch verbunden werden. Besonders bevorzugt weisen sämtliche Direkt-Abschnitte und sämtliche Indirekt-Abschnitte der erfindungsgemäßen Leuchte, gerade bei dem Vorsehen mehrerer Indirekt-Abschnitte und mehrerer Direkt-Abschnitte, die genannten Eigenschaften auf.

In einer Ausführungsform weisen das erste und das zweite Gehäuseelement, insbesondere die Gehäuseelemente sämtlicher Indirekt- und Direkt-Abschnitte einen identischen Querschnitt auf. Hierdurch kann die Herstellung einer Leuchte besonders vergünstigt sein. In einer Ausführungsform, die mit der vorgenannten kombinierbar ist, weisen das erste Trägerelement und das zweite Trägerelement, insbesondere sämtliche Trägerelemente sämtlicher Direkt- und Indirekt-Abschnitte, einen im Wesentlichen identischen Querschnitt auf und unterscheiden sich lediglich in ihrer transversalen Breite, damit sie ineinander schiebbar sind. In einer Ausführungsform weisen die Optikelemente sämtlicher Direkt- und Indirekt-Abschnitte im Wesentlichen denselben Querschnitt auf und unterscheiden sich lediglich an ihren vertikalen Endbereichen, mit denen sie aneinander anliegen, wobei insbesondere die vertikalen Endbereiche des Optikelements des zumindest einen Direkt-Abschnitts korrespondierend ausgebildet sind zu den vertikalen Endbereichen des Optikelements des zumindest einen Indirekt-Abschnitts. Auch hierdurch kann die Herstellung einer erfindungsgemäßen Leuchte besonders vergünstigt sein.

In einer Ausführungsform ist zumindest das zweite Trägerelement des Direkt-Abschnitts, insbesondere die Trägerelemente sämtlicher Direkt-Abschnitte, über zumindest eine Halterung an dem zweiten Gehäuseelement, insbesondere an den Gehäuseelementen der jeweiligen Direkt-Abschnitte, befestigt. Die Halterungen können beispielsweise als separates Element, beispielsweise als Z-Winkel oder als Vierkant-Rohr, oder durch einen entsprechend geformten Abschnitt des jeweiligen Trägerelements selbst realisiert sein. Vorzugsweise liegen die Halterungen an der Innenseite des jeweiligen Gehäuseelements an. Vorzugsweise ist die Halterung an der Oberseite des jeweiligen Trägerelements angeordnet, vorzugsweise an der den Lichtquellen des jeweiligen Abschnitts abgewandten Seite des Trägerelements. Vorzugsweise ist in dem zweiten Gehäuseelement bzw. in dem dem jeweiligen Trägerelement zugeordneten Gehäuseelement auf Höhe der zumindest einen Halterung ein Loch vorgesehen, so dass die Halterung von außen zugänglich ist, so dass für eine Montage der Leuchte an einer Decke die Befestigung der Leuchte über die zumindest eine Halterung erfolgen kann, wodurch eine möglichst robuste Montage ermöglicht sein kann. Besonders bevorzugt ist an der Außenseite des Gehäuses ein Befestigungselement angeordnet und an der sich in dem Gehäuse angeordneten Halterung befestigt, das zur Montage der Leuchte an einer Decke ausgebildet ist. Beispielsweise kann ein solches Befestigungselement als Haken oder als ein gegen die Außenseite des Gehäuses gepresstes Blechstück ausgebildet sein, wobei zwischen Blechstück und Gehäuse ein Draht geführt werden kann, über den die Leuchte an eine Decke gehängt werden kann. Besonders bevorzugt weist die zumindest eine Halterung eine Kabeldurchführung auf, so dass ein Kabel entlang der Horizontalen durch die Halterung hindurchlaufen kann. Dies ist für die Verkabelung der verschiedenen Abschnitte besonders vorteilhaft. Besonders bevorzugt sind die verschiedenen horizontalen Abschnitte der Leuchte über ein Kabel miteinander elektrisch verbunden, wobei das Kabel zwischen den Gehäuseelementen und den Trägerelementen und an der den Lichtquellen abgewandten Seiten der Trägerelemente verläuft. Somit sind in einer Ausführungsform Lichtquellen an der Oberseite des ersten Trägerelements angeordnet und Lichtquellen an der Unterseite des zweiten Trägerelements angeordnet, wobei das Kabel zwischen der Unterseite des ersten Trägerelements und dem ersten Gehäuseelement und zwischen der Oberseite des zweiten Trägerelements und dem zweiten Gehäuseelement verläuft.

Die Erfindung betrifft ferner ein Set gemäß Anspruch 16 umfassend zumindest zwei Leuchtenelemente zur Realisierung einer erfindungsgemäßen Leuchte. Ein erstes der Leuchtenelemente umfasst das erste Trägerelement und das erste Gehäuseelement der Leuchte, die fest miteinander verbunden sind. Ein zweites der Leuchtenelemente umfasst das zweite Trägerelement und das zweite Gehäuseelement der Leuchte, die fest miteinander verbunden sind. Die beiden Leuchtenelemente sind über ihre Trägerelemente dergestalt zueinander lösbar fixierbar unter Ausbildung einer Leuchte, dass der Träger der Leuchte aus den Trägerelementen gebildet ist und das Gehäuse der Leuchte aus den Gehäuseelementen gebildet ist, wobei Lichtquellen an dem Träger und/oder dem Gehäuse angeordnet sind und von dem Gehäuse senkrecht zur horizontalen Richtung abschnittsweise umschlossen sind und dieses Umschließen durch Lichtaustrittsöffnungen, die in dem Gehäuse vorgesehen sind, unterbrochen ist, und dass die Leuchte ein Gehäuse mit einer Aussparung aufweist, die zwischen den beiden Gehäuseelementen von der Oberseite zu der Unterseite der Leuchte vertikal verläuft und das erste Leuchtenelemente einen ersten horizontalen Abschnitt der Leuchte zur Bereitstellung einer Indirekt-Beleuchtung eines Raums und bei der das zweite Leuchtenelement einen zweiten horizontalen Abschnitt der Leuchte zur Bereitstellung einer Direktbeleuchtung eines Raums ausbildet, wobei die Aussparung an der Unterseite in eine in dem zweiten horizontalen Abschnitt der Leuchte vorgesehene der Lichtaustrittsöffnungen und an der Oberseite in eine in dem ersten horizontalen Abschnitt der Leuchte vorgesehene der Lichtaustrittsöffnungen mündet. Die beiden Leuchtenelemente können weitere vorteilhafte Eigenschaften aufweisen, die oben im Zusammenhang mit einer erfindungsgemäßen Leuchte erläutert sind.

Die Erfindung betrifft ferner ein Verfahren gemäß Anspruch 17 zur Herstellung einer horizontal langgestreckten Leuchte. In einem ersten Verfahrensschritt wird ein erstes Gehäuseelement mit einem ersten Trägerelement positionsfest verbunden zur Realisierung eines ersten Leuchtenelements und ein zweites Gehäuseelement mit einem zweiten Trägerelement verbunden wird zur Realisierung eines zweiten Leuchtenelements. Die Gehäuseelemente der Leuchtenelemente werden dabei so relativ zu den Trägerelementen der Leuchtenelemente angeordnet, dass die Gehäuseelemente der Leuchtenelemente die Trägerelemente der jeweiligen Leuchtenelemente senkrecht zur horizontalen Richtung zumindest abschnittsweise umschließen. In einem zweiten Verfahrensschritt werden die beiden Leuchtenelemente miteinander an ihren horizontalen Enden über ihre Trägerelemente so miteinander verbunden, dass eine Leuchte realisiert wird, deren Träger innerhalb der horizontalen Erstreckung der beiden Leuchtenelemente durch die Trägerelemente gebildet ist und deren Gehäuse innerhalb der horizontalen Erstreckung der beiden Leuchtenelemente durch die Gehäuseelemente gebildet ist und eine Aussparung zwischen den beiden Gehäuseelementen aufweist, die von einer Oberseite der Leuchte zu einer Unterseite der Leuchte verläuft, wobei Lichtquellen an dem Träger und/oder dem Gehäuse angeordnet sind und von dem Gehäuse senkrecht zur horizontalen Richtung abschnittsweise umschlossen sind, wobei dieses Umschließen durch Lichtaustrittsöffnungen, die in dem Gehäuse vorgesehen sind, unterbrochen ist, wobei das erste Leuchtenelement einen Indirekt-Abschnitt zum Abstrahlen von Licht von der Oberseite der Leuchte zum Bereitstellen einer indirekten Raumbeleuchtung ausbildet und das zweite Leuchtenelement einen Direkt-Abschnitt zum Abstrahlen von Licht von einer der Oberseite vertikal gegenüberliegenden Unterseite der Leuchte zum Bereitstellen einer direkten Raumbeleuchtung ausbildet und wobei die Aussparung an der Unterseite in eine in dem Direkt-Abschnitt vorgesehene der Lichtaustrittsöffnungen und an der Oberseite in eine in dem Indirekt-Abschnitt vorgesehene der Lichtaustrittsöffnungen mündet. Besonders bevorzugt werden in dem ersten Verfahrensschritt zunächst die Gehäuseelemente und die Trägerelemente jeweils durch Umformen aus Blech geformt. Besonders bevorzugt wird hierbei für Realisierung der Gehäuseelemente und/oder der Trägerelemente jeweils ein Blech mit einer Dicke von weniger als 1 mm, insbesondere von weniger als 0,8 mm verwendet. Entsprechend weisen in der hergestellten Leuchte die Gehäuseelemente und/oder die Trägerelemente Wandstärken von weniger als 1 mm, insbesondere von weniger als 0,8 mm auf.

Besonders bevorzugt werden die Gehäuseelemente und die Trägerelemente aus einem Blech mit derselben Dicke geformt. Besonders bevorzugt werden die Leuchtenelemente in dem zweiten Verfahrensschritt miteinander verbunden, indem ihre Trägerelemente über einen horizontalen Überlappungsabschnitt hinweg horizontal ineinander geschoben werden. Besonders bevorzugt wird während des ersten Verfahrensschritts ein erstes Optikelement horizontal in das erste Gehäuseelement eingeschoben zur Realisierung des ersten Leuchtenelements, wobei nach Abschluss des zweiten Verfahrensschritts ein zweites Optikelement horizontal, ausgehend von der dem ersten Leuchtenelement abgewandten Seite des zweiten Leuchtenelements, in das zweite Gehäuseelemente eingeschoben wird. Das erfindungsgemäße Verfahren kann weitere Vorteile und Eigenschaften aufweisen, die dem Fachmann im Zusammenhang mit den obigen Ausführungen zu einer erfindungsgemäßen Leuchte und einem erfindungsgemäßen Set offensichtlich sind.

Die Erfindung wird nachfolgend unter Bezugnahme auf sieben Figuren anhand eines Ausführungsbeispiels näher erläutert. Es zeigen:
- Figur 1:: in einer schematischen Prinzipdarstellung eine Aufsicht auf eine Ausführungsform einer erfindungsgemäßen Leuchte;
- Figur 2:: in schematischen Prinzipdarstellungen eine Aufsicht auf Bestandteile der Leuchte gemäß Figur 1;
- Figur 3:: in schematischen Prinzipdarstellungen eine Aufsicht auf Bestandteile der Leuchte gemäß Figur 1;
- Figur 4:: in schematischen Prinzipdarstellungen eine Aufsicht auf Bestandteile der Leuchte gemäß Figur 1;
- Figur 5:: in schematischen Prinzipdarstellungen eine Aufsicht auf Bestandteile der Leuchte gemäß Figur 1;
- Figur 6:: in schematischen Prinzipdarstellungen eine Aufsicht auf Bestandteile der Leuchte gemäß Figur 1;
- Figur 7:: in schematischen Prinzipdarstellungen eine Aufsicht auf Bestandteile der Leuchte gemäß Figur 1.

In Figur 1 ist in einer Prinzipdarstellung eine Aufsicht auf eine Ausführungsform einer erfindungsgemäßen Leuchte 1 schematisch dargestellt. In Figur 1 sind ferner die horizontale Richtung X, die transversale Richtung Y und die vertikale Richtung Z eingezeichnet. Die dargestellte erfindungsgemäße Leuchte 1 weist einen Indirekt-Abschnitt 2 auf, der horizontal zwischen zwei Direkt-Abschnitten 3 angeordnet und mit diesen verbunden ist. Die Direkt-Abschnitte 3 sind jeweils identisch ausgebildet und weisen jeweils ein zweites Gehäuseelement 31 sowie ein zweites Optikelement 32 auf. Der Indirekt-Abschnitt 2 weist ein erstes Gehäuseelement 21 sowie ein zweites Optikelement 32 auf. Der Indirekt-Abschnitt 2 weist ferner an seinen beiden gegenüberliegenden horizontalen Seiten jeweils eine Schnittstelle für eine Montage eines der beiden Direkt-Abschnitte 3 auf. Die beiden Schnittstellen des Indirekt-Abschnitts 2 sind identisch ausgebildet. Jeder der beiden Direkt-Abschnitte 3 weist an einer seiner horizontalen Seiten eine Schnittstelle auf, die korrespondierend zu den Schnittstellen des Indirekt-Abschnitts 2 ausgebildet ist. Darüber hinaus weist jeder Direkt-Abschnitt 3 an seiner seiner jeweiligen Schnittstelle gegenüberliegenden horizontalen Seite ein Leuchtenabschlusselement 34 auf, wobei über die Leuchtenabschlusselemente 34 der beiden Direkt-Abschnitte 3 die horizontalen Enden der Leuchte 1 festgelegt sind. In Figur 1 ist die Leuchte 1 so dargestellt, dass ihre Unterseite 12 nach oben weist und ihre Oberseite 11 nach unten. An dieser Stelle sei darauf hingewiesen, dass bei der vorliegend beschriebenen Ausführungsform der Indirekt-Abschnitt 2 aus dem ersten Leuchtenelement besteht und die Direkt-Abschnitte 3 jeweils aus einem zweiten Leuchtenelement bestehen. Bei dem beschriebenen Ausführungsbeispiel ist somit der Begriff "Indirekt-Abschnitt" mit dem Begriff "erstes Leuchtenelement" gleichzusetzen und der Begriff "Direkt-Abschnitt" mit dem Begriff "zweites Leuchtenelement".

In Figur 2 sind von der in Figur 1 dargestellten Leuchte 1 lediglich die Optikelemente 22, 32 dargestellt, jedoch in ihrer Anordnung, wie sie in der Leuchte 1 gemäß Figur 1 auftritt. In Figur 2a ist eine Aufsicht auf sämtliche drei Optikelemente 22, 32 dargestellt, in Figur 2b ist ein vergrößerter Ausschnitt aus der Figur 2a dargestellt. Aus Figur 2 umfassend die Figuren 2a und 2b ist ersichtlich, dass die Optikelement 22, 32 jeweils einen Querschnitt senkrecht zur horizontalen Richtung X aufweisen, der eine U-Form mit einem Boden und davon vertikal weglaufenden Seitenwänden aufweist. Der Boden des ersten Optikelements 22 bildet einen Abschnitt der Oberseite 11 der Leuchte 1, und der Boden des zweiten Optikelements 32 bildet einen Abschnitt der Unterseite 12 der Leuchte 1. Die zweiten Optikelemente 32 überlappen jeweils in einem horizontalen Bereich horizontal mit dem ersten Optikelement 22 und liegen vertikal in diesem Bereich an dem ersten Optikelement 22 an. Dieser Bereich liegt im Bereich der Aussparung 100, die insbesondere in den Figuren 3 und 5 besonders gut zu erkennen ist. Die zweiten Optikelemente 32 weisen jeweils einen identischen Querschnitt senkrecht zur horizontalen Richtung X auf und einen Querschnitt, der im Wesentlichen identisch zu dem Querschnitt des ersten Optikelements 22 ist. Die Querschnitte von erstem Optikelement 22 und zweitem Optikelement 32 unterscheiden sich lediglich durch die vertikalen Endbereiche ihrer Seitenwände. Denn die vertikalen Endbereiche des ersten Optikelements 22 sind korrespondierend zu den vertikalen Endbereichen der zweiten Optikelemente 32 ausgebildet. Dies ist besonders gut aus Figur 2b erkennbar. In Figur 2b ist ersichtlich, dass das erste Optikelement 22 an seinen vertikalen Endabschnitten eine erste Stufenform 220 aufweist, die mit einer zweiten Stufenform 320 korrespondiert, die von den zweiten Optikelementen 32 ausgebildet wird. Über diese Stufenformen ist zum einen eine zuverlässige Führung der Optikelemente 22, 32 zueinander gewährleistet, zum anderen ein Eintritt von Schmutz von außen zwischen die Optikelemente 22, 32 hindurch in das Innere der Leuchte 1 nach Möglichkeit verhindert.

In Figur 3 sind das erste Gehäuseelement 21 sowie die zweiten Gehäuseelemente 31 der Leuchte 1 gemäß Figur 1 unabhängig von den sonstigen Bestandteilen der Leuchte 1, jedoch in ihrer Anordnung gemäß Figur 1 dargestellt. Aus Figur 3 ist ersichtlich, dass jeweils ein zweites Gehäuseelement horizontal von dem ersten Gehäuseelement 21 über eine Aussparung 100 beabstandet ist und dass diese Aussparung 100 an der Oberseite 11 der Leuchte 1 in eine Lichtaustrittsöffnung mündet, die von dem Indirekt-Abschnitt 2 umfasst ist und an der Unterseite 12 der Leuchte 1 in eine Lichtaustrittsöffnung mündet, die von dem jeweiligen Direkt-Abschnitt 3 umfasst ist. Ferner ist aus Figur 3 erkennbar, dass die Gehäuseelemente 21, 31 jeweils einen identischen Querschnitt aufweisen. Darüber hinaus ist erkennbar, dass diese Gehäuseelemente 21, 31 jeweils einen Hintergriff ausbilden, über den, wie insbesondere aus Figur 7 erkennbar, die Optikelemente 22, 32 hintergriffen und somit gehalten sind.

In Figur 4 sind das erste Trägerelement 23 des Indirekt-Abschnitts 2 sowie die zweiten Trägerelemente 33 der Direkt-Abschnitte 3 zusammen mit an dem ersten Trägerelement 23 angeordneten Platinen 6 mit LEDs 7 und an den zweiten Trägerelementen 33 angeordneten Halterungen 5 als Bestandteile der Leuchte 1 gemäß Figur 1 dargestellt. Diese Darstellung erfolgt unabhängig von den weiteren Bestandteilen der Leuchte 1, jedoch in der Anordnung gemäß Figur 1.

In Figur 5 ist eine Aufsicht auf einen Übergangsbereich zwischen einem ersten Gehäuseelement 21 und einem zweiten Gehäuseelement 31 sowie einem ersten Trägerelement 23 und einem zweiten Trägerelement 33 dargestellt, ebenfalls unabhängig von weiteren Bestandteilen der Leuchte 1, jedoch in der Anordnung gemäß Figur 1.

In Figur 6 ist ein Übergang zwischen dem ersten Trägerelement 23 und einem zweiten Trägerelement 33 mit daran angeordneten elektronischen Bestandteilen, nämlich Steckverbindungen 9, EVG 8, Platine 6 und LEDs 7 dargestellt. Die Figuren 4 bis 6 werden nachfolgend in ihrer Zusammenschau erläutert.

Aus den Figuren 4 bis 6 ist klar ersichtlich, dass die Trägerelemente 23, 33 jeweils einen Querschnitt aufweisen, der eine U-Form ausbildet. Diese U-Form weist jeweils einen Basisbereich und zwei sich davon vertikal wegerstreckende Wandbereiche auf. Jedes der zweiten Trägerelemente 33 ist über einen horizontalen Überlappungsabschnitt hinweg in das erste Trägerelement 23 eingeschoben und liegt in diesem horizontalen Überlappungsabschnitt mit seinem Basisbereich an dem Basisbereich des ersten Trägerelements 23 an und mit seinen Wandbereichen an den Wandbereichen des ersten Trägerelements 23 an. In beiden sich transversal gegenüberliegenden Wandbereichen sämtlicher Trägerelemente 23, 33 sind in dem jeweiligen Überlappungsabschnitt Durchführungen 4 vorgesehen. Dabei sind die Durchführungen 4 des ersten Trägerelements 23 fluchtend zu den Durchführungen 4 der zweiten Trägerelemente 33 angeordnet. Dies ermöglicht, wie insbesondere aus Figur 5 zu erkennen, dass Licht von dem Inneren der U-Form, die durch die Trägerelemente 23, 33 gebildet wird, durch die Durchführungen 4 hindurch zur Aussparung 100 und durch diese hindurch nach außen gelangen kann. Ferner ist erkennbar, dass bei der Leuchte 1 Platinen 6 mit LEDs 7 an der Außenseite des Basisbereichs des ersten Trägerelements 23 angeordnet sind, wohingegen Platinen 6 mit LEDs 7 an der Innenseite der Basisbereiche der zweiten Trägerelemente 33 angeordnet sind. Wie oben erläutert ist hierdurch ermöglicht, dass der vertikale Abstand zwischen den LEDs 7, die an den zweiten Trägerelementen 33 angeordnet sind, und den zweiten Optikelementen 32 jeweils größer ist als der vertikale Abstand, der zwischen den an dem ersten Trägerelement 23 angeordneten LEDs 7 und dem ersten Optikelement 22 vorgesehen ist. Über die Halterungen 5 sind die zweiten Trägerelemente 33 an den zweiten Gehäuseelementen 31 fest fixiert. Darüber hinaus ist über die Halterungen 5 auch der Abstand zwischen dem Basisbereich des ersten Trägerelements 23 und dem ersten Optikelement 22 festgelegt. An der Innenseite des Basisbereichs des ersten Trägerelements 23 ist ferner ein EVG 8 (elektronisches Vorschaltgerät) angeordnet sowie weitere Komponenten eines Betriebsgeräts, die vorliegend nicht weiter erläutert werden, da sie dem Fachmann hinlänglich bekannt sind. Ferner ist insbesondere aus Figur 6 zu erkennen, dass an den horizontalen Enden des ersten Trägerelements 23 eine elektrische Steckverbindung 9 vorgesehen ist, die mit einer Steckverbindung 9, die an dem ihr zugewandten horizontalen Ende des zweiten Trägerelements 33 angeordnet ist, korrespondiert. Entsprechend können die LEDs 7 der Direkt-Abschnitte 3 über das Betriebsgerät, insbesondere das EVG 8, das an dem ersten Trägerelement 23 angeordnet ist, elektrisch versorgt werden.

In Figur 7 ist ein Querschnitt durch einen Direkt-Abschnitt 3 dargestellt. Aus diesem Querschnitt ist erkennbar, dass die Oberseite 11 der Leuchte 1 zumindest abschnittsweise durch das zweite Gehäuseelement 31 gebildet ist und dass das zweite Trägerelement 33 über Halterungen 5 mit dem zweiten Gehäuseelement 31 fest verbunden ist. Das zweite Optikelement 32 ist über einen Hintergriff am vertikalen Herausgleiten aus dem zweiten Gehäuseelement 31 gehindert. An der Innenseite des Basisbereichs des zweiten Trägerelements 33 ist eine Platine 6 mit LEDs 7 angeordnet, die -wie erkennbar- weit von dem zweiten Optikelement 32 beabstandet angeordnet sind, wodurch ein direkter Blick auf die LEDs 7 bei einer bestimmungsgemäßen Montage der erfindungsgemäßen Leuchte 1 nach Möglichkeit verhindert ist.

### Bezugszeichenliste

- 1: Leuchte
- 2: Indirekt-Abschnitt
- 3: Direkt-Abschnitt
- 4: Durchführung
- 5: Halterung
- 6: Platine
- 7: LED
- 8: EVG
- 9: Steckverbindung
- 11: Oberseite der Leuchte
- 12: Unterseite der Leuchte
- 21: erstes Gehäuseelement des Indirekt-Abschnitts
- 22: erstes Optikelement des Indirekt-Abschnitts
- 23: erstes Trägerelement des Indirekt-Abschnitts
- 31: zweites Gehäuseelement des Direkt-Abschnitts
- 32: zweites Optikelement des Direkt-Abschnitts
- 33: zweites Trägerelement des Direkt-Abschnitts
- 34: Leuchtenabschlusselement
- 100: Aussparung
- 220: erste Stufenform
- 230: zweite Stufenform
- X: horizontale Richtung
- Y: transversale Richtung
- Z: vertikale Richtung

## Patentansprüche

1. Horizontal langgestreckte Leuchte (1) umfassend zumindest einen horizontal verlaufenden Indirekt-Abschnitt (2) zum Abstrahlen von Licht von einer Oberseite (11) der Leuchte (1) zum Bereitstellen einer indirekten Raumbeleuchtung und zumindest einen horizontal verlaufenden und horizontal neben dem Indirekt-Abschnitt (2) angeordneten Direkt-Abschnitt (3) zum Abstrahlen von Licht von einer der Oberseite (11) vertikal gegenüberliegenden Unterseite (12) der Leuchte (1) zum Bereitstellen einer direkten Raumbeleuchtung, wobei die Leuchte (1) einen Träger sowie ein horizontal langgestrecktes Gehäuse aufweist, das den Träger senkrecht zur horizontalen Richtung zumindest abschnittsweise umschließt, wobei Lichtquellen (7) an dem Träger und/oder dem Gehäuse angeordnet sind und von dem Gehäuse senkrecht zur horizontalen Richtung abschnittsweise umschlossen sind, wobei dieses Umschließen durch Lichtaustrittsöffnungen, die in dem Gehäuse vorgesehen sind, unterbrochen ist, wobei das Gehäuse aus mehreren Gehäuseelementen (21, 31) und der Träger aus mehreren Trägerelementen (23, 33) ausgebildet ist, wobei der Indirekt-Abschnitt (2) ein erstes Gehäuseelement (21) und ein erstes Trägerelement (23) aufweist, die zu einem ersten Leuchtenelement miteinander fest verbunden sind, und wobei der Direkt-Abschnitt (3) ein zweites Gehäuseelement (31) und ein zweites Trägerelement (33) aufweist, die zu einem zweiten Leuchtenelement miteinander fest verbunden sind, wobei die beiden Leuchtenelemente über ihre Trägerelemente (23, 33) zueinander lösbar fixiert sind,
**dadurch gekennzeichnet, dass**
das Gehäuse zwischen den beiden Gehäuseelementen (21, 31) eine von der Oberseite (11) zu der Unterseite (12) der Leuchte (1) vertikal verlaufende Aussparung (100) aufweist zum Gewährleisten einer transversalen Lichtabstrahlung in einer transversalen Richtung (Y), die senkrecht auf der horizontalen Richtung (X) und auf der vertikalen Richtung (Z) steht, wobei die Aussparung (100) an der Unterseite in eine der in dem Direkt-Abschnitt vorgesehenen Lichtaustrittsöffnungen und an der Oberseite in eine der in dem Indirekt-Abschnitt vorgesehenen Lichtaustrittsöffnungen mündet, wobei insbesondere sich das erste und das zweite Trägerelement (23, 33) in einem horizontalen Abschnitt überlappen und in diesem horizontalen Überlappungsabschnitt aneinander befestigt sind.

2. Leuchte (1) nach Anspruch 1,
**dadurch gekennzeichnet, dass**
die Leuchte (1) über mindestens 90 % ihrer horizontalen Erstreckung hinweg eine vertikale Erstreckung von weniger als 5 cm, insbesondere von weniger als 4 cm aufweist, und/oder ein Verhältnis zwischen ihrer transversalen und ihrer vertikalen Erstreckung von mehr als 2, insbesondere mehr als 2,5 aufweist und/oder dass die Leuchte so ausgebildet ist, dass sie bei Einstellung ihrer maximalen Abstrahlintensität eine solche Verteilung der abgestrahlten Lichtintensität aufweist, dass mindestens 70 % der von der Leuchte (1) abgestrahlten Lichtintensität ausschließlich in einen ersten, an der Oberseite (11) der Leuchte (1) gelegenen Halbraum gelangt.

3. Leuchte (1) nach einem der vorangehenden Ansprüche,
**dadurch gekennzeichnet, dass**
das Gehäuse zumindest abschnittsweise senkrecht zur horizontalen Richtung (X) einen Querschnitt aufweist, der eine U-Form mit einem Basisabschnitt und einem in einer vertikalen Richtung (Z) gegenüberliegenden offenen Ende ausbildet, wobei der Träger innerhalb der U-Form des Gehäuses angeordnet ist, wobei insbesondere der Träger über mindestens 90% der horizontalen Erstreckung der Leuchte (1) durchgehend horizontal verläuft.

4. Leuchte (1) nach einem der vorangehenden Ansprüche,
**dadurch gekennzeichnet, dass**
die Leuchte (1) eine erste Gruppe an Lichtquellen (7) aufweist, die ausschließlich an einer Oberseite des ersten Trägerelements (23) des Indirekt-Abschnitts (2) angeordnet sind, sowie eine zweite Gruppe an Lichtquellen (7), die ausschließlich an einer Unterseite des zweiten Trägerelements (33) des Direkt-Abschnitts (3) angeordnet sind, wobei insbesondere die beiden Gruppen an Lichtquellen (7) unabhängig voneinander schalt- und/oder dimmbar sind.

5. Leuchte (1) nach einem der vorangehenden Ansprüche,
**dadurch gekennzeichnet, dass**
die Trägerelemente (23, 33) jeweils mit ihrem senkrecht zur horizontalen Richtung (X) verlaufenden Querschnitt eine U-Form mit einem Basisbereich und zwei sich davon vertikal weg erstreckenden Wandbereichen ausbilden, wobei insbesondere in dem horizontalen Überlappungsabschnitt die Basisbereiche der beiden Trägerelemente (23, 33) aneinander anliegen und die Wandbereiche der beiden Trägerelemente (23, 33) aneinander entlang verlaufen, insbesondere aneinander anliegen.

6. Leuchte (1) nach Anspruch 5,
**dadurch gekennzeichnet, dass**
zumindest eines der Trägerelemente (23, 33) im horizontalen Erstreckungsbereich der Aussparung (100) verläuft, wobei dieses Trägerelement (23, 33) an seinen Wandbereichen im horizontalen Erstreckungsbereich der Aussparung (100) zumindest eine Durchführung (4) zum Durchführen von Licht von dem Inneren der U-Form des Trägerelements (23, 33) nach außen aufweist, wobei insbesondere die Wandbereiche beider Trägerelemente (23, 33) jeweils zumindest eine Durchführung (4) aufweisen und die Durchführungen (4) der beiden Trägerelemente (23, 33) zueinander fluchtend ausgerichtet sind.

7. Leuchte (1) nach einem der vorangehenden Ansprüche,
**dadurch gekennzeichnet, dass**
ein erster vertikaler Abstand zwischen einem Trageabschnitt des ersten Trägerelements (23) und einem zumindest abschnittsweise die Oberseite (11) der Leuchte (1) ausbildenden Optikelement (22) geringer ist als ein zweiter vertikaler Abstand zwischen dem Trageabschnitt des zweiten Trägerelements (33) und einem zumindest abschnittsweise die Unterseite (12) der Leuchte (1) ausbildenden Optikelement (32) der Leuchte (1), wobei insbesondere der zweite Abstand mindestens das 1,5-fache, insbesondere mindestens das 2-fache des ersten Abstands beträgt.

8. Leuchte (1) nach einem der vorangehenden Ansprüche,
**dadurch gekennzeichnet, dass**
das erste Trägerelement (23) eine erste Anschlussseite und das zweite Trägerelement (33) eine zweite, mit der ersten korrespondierende Anschlussseite aufweist, wobei insbesondere eine lösbare Verbindung zwischen den Trägerelementen (23, 33) durch horizontales Ineinanderschieben der Trägerelemente (23, 33) hergestellt ist und wobei diese Verbindung durch ein horizontales Auseinanderschieben lösbar ist.

9. Leuchte (1) nach einem der vorangehenden Ansprüche,
**dadurch gekennzeichnet, dass**
ein Betriebsgerät in dem Indirekt-Abschnitt (2) zwischen einem Abschnitt der Unterseite des ersten Trägerelements (23) und dem ersten Gehäuseelement (21) angeordnet ist und insbesondere ein Anschlusskabel zum Anschließen der Leuchte (1) aus der Oberseite des Direkt-Abschnitts (3) austritt, wobei eine elektrische Kabelverbindung (9) zwischen dem Betriebsgerät und dem zumindest einen mit dem Indirekt-Abschnitt (2) verbundenen Direkt-Abschnitt (3) vorgesehen ist zum Versorgen von in diesem zumindest einen Direkt-Abschnitt (3) angeordneten Lichtquellen.

10. Leuchte (1) nach einem der vorangehenden Ansprüche,
**dadurch gekennzeichnet, dass**
die Oberseite (11) der Leuchte (1) abschnittsweise durch ein erstes Optikelement (22) gebildet ist und die Unterseite (12) der Leuchte (1) abschnittsweise durch ein zweites Optikelement (32) gebildet ist, wobei insbesondere beide Optikelemente (22, 32) an ihren transversalen Randbereichen transluzent ausgebildet sind, wobei insbesondere das erste Optikelement (22) zwischen seinen transversalen Randbereichen eine Transparenz von mindestens 90 % aufweist und zum ungerichteten Durchlassen von Licht ausgebildet ist und das zweite Optikelement (32) zwischen seinen transversalen Randbereichen transluzent ist oder zum Bewirken einer vorgegebenen Lichtlenkung ausgebildet ist.

11. Leuchte (1) nach Anspruch 10,
**dadurch gekennzeichnet, dass**
das erste Optikelement (22) über mindestens 80% seiner horizontalen Erstreckung, insbesondere über mehr als 90% seiner horizontalen Erstreckung über einen vertikalen Erstreckungsbereich von mindestens 0,2 cm, insbesondere mindestens 0,4 cm vertikal über das erste Gehäuseelement (21) hinausragt und/oder das zweite Optikelement (32) über mindestens 80% seiner horizontalen Erstreckung, insbesondere über mehr als 90% seiner horizontalen Erstreckung über einen vertikalen Erstreckungsbereich von mindestens 0,2 cm, insbesondere mindestens 0,4 cm vertikal über das zweite Gehäuseelement (31) hinausragt.

12. Leuchte (1) nach einem der Ansprüche 10 oder 11,
**dadurch gekennzeichnet, dass**
das erste und das zweite Optikelement (22, 32) jeweils einen Querschnitt senkrecht zur horizontalen Richtung (X) aufweisen, der eine U-Form mit einem Boden und davon vertikal weglaufenden Seitenwänden aufweist, wobei der Boden des ersten Optikelements (22) abschnittsweise die Oberseite (11) der Leuchte (1) bildet und wobei der Boden des zweiten Optikelements (32) abschnittsweise die Unterseite (12) der Leuchte bildet, wobei insbesondere die beiden Optikelemente (22, 32) sich im Bereich der Aussparung (100) horizontal überlappen und vertikal übereinander angeordnet sind, insbesondere vertikal aneinander anliegen.

13. Leuchte (1) nach einem der Ansprüche 10 bis 12,
**dadurch gekennzeichnet, dass**
das erste Gehäuseelement (21) das erste Optikelement (22) an seiner Oberseite hintergreift zum Halten des ersten Optikelements und dass das zweite Gehäuseelement (31) das zweite Optikelement (32) an seiner Unterseite hintergreift zum Halten des zweiten Optikelements (32).

14. Leuchte (1) nach einem der vorangehenden Ansprüche,
**dadurch gekennzeichnet, dass**
die Leuchte (1) zumindest zwei Direkt-Abschnitte (3) aufweist, wobei der Indirekt-Abschnitt (2) horizontal zwischen den Direkt-Abschnitten (3) angeordnet ist und/oder
dass die Leuchte (1) zumindest zwei Indirekt-Abschnitte (2) aufweist, wobei der Direkt-Abschnitt (3) horizontal zwischen den Indirekt-Abschnitten (2) angeordnet ist,
wobei insbesondere der Indirekt-Abschnitt (2) an seinen beiden sich gegenüberliegenden horizontalen Seiten jeweils eine Schnittstelle für eine Montage eines der Direkt-Abschnitte (3) aufweist, wobei jeder der beiden Direkt-Abschnitte (3) an einer seiner horizontalen Seiten eine zu einer der beiden Schnittstellen des Indirekt-Abschnitts (2) korrespondierende Schnittstelle aufweist und an seiner horizontal gegenüberliegenden Seite ein Leuchtenabschlusselement (34) oder eine weitere mit einer der Schnittstellen des Indirekt-Abschnitts (2) korrespondierende Schnittstelle aufweist, wobei insbesondere die beiden Schnittstellen des Indirekt-Abschnitts (2) identisch ausgebildet sind und die beiden Schnittstellen der beiden Direkt-Abschnitte (3) identisch ausgebildet sind.

15. Leuchte (1) nach einem der vorangehenden Ansprüche,
**dadurch gekennzeichnet, dass**
das erste und das zweite Gehäuseelement (21, 31) einen identischen Querschnitt aufweisen und/oder dass das erste und das zweite Optikelement (22, 32) einen bis auf ihre vertikalen Endbereiche identischen Querschnitt aufweisen.

16. Set umfassend zumindest zwei Leuchtenelemente (2, 3) zur Realisierung einer Leuchte (1) nach einem der vorangehenden Ansprüche,
**dadurch gekennzeichnet, dass**
ein erstes der Leuchtenelemente (2) das erste Trägerelement (23) und das erste Gehäuseelement (21) umfasst, die fest miteinander verbunden sind, und wobei ein zweites der Leuchtenelemente (3) das zweite Trägerelement (33) und das zweite Gehäuseelement (31) umfasst, die fest miteinander verbunden sind, wobei die beiden Leuchtenelemente (2, 3) über ihre Trägerelemente (23, 33) zueinander lösbar fixierbar sind unter Ausbildung der Leuchte (1), deren Träger (7) aus den Trägerelementen (23, 33) der beiden Leuchtenelemente (2, 3) ausgebildet ist und deren Gehäuse aus den Gehäuseelementen (21, 31) der beiden Leuchtenelemente (2, 3) ausgebildet ist, wobei Lichtquellen (7) an dem Träger und/oder dem Gehäuse angeordnet sind und von dem Gehäuse senkrecht zur horizontalen Richtung abschnittsweise umschlossen sind und dieses Umschließen durch Lichtaustrittsöffnungen, die in dem Gehäuse vorgesehen sind, unterbrochen ist und das Gehäuse eine Aussparung (100) aufweist, die zwischen den beiden Gehäuseelementen (21, 31) von der Oberseite (11) zu der Unterseite (12) der Leuchte (1) vertikal verläuft und das erste Leuchtenelement (2) einen ersten horizontalen Abschnitt der Leuchte (1) zur Bereitstellung einer Indirekt-Beleuchtung eines Raums und bei der das zweite Leuchtenelement (3) einen zweiten horizontalen Abschnitt der Leuchte (1) zur Bereitstellung einer Direkt-Beleuchtung eines Raums ausbildet, wobei die Aussparung (100) an der Unterseite in eine der in dem zweiten horizontalen Abschnitt der Leuchte (1) vorgesehenen Lichtaustrittsöffnungen und an der Oberseite in eine der in dem ersten horizontalen Abschnitt der Leuchte (1) vorgesehenen Lichtaustrittsöffnungen mündet.

17. Verfahren zur Herstellung einer horizontal langgestreckten Leuchte (1), wobei in einem ersten Verfahrensschritt ein erstes Gehäuseelement (21) mit einem ersten Trägerelement (23) positionsfest verbunden wird zur Realisierung eines ersten Leuchtenelements (2) und ein zweites Gehäuseelement (31) mit einem zweiten Trägerelement (33) verbunden wird zur Realisierung eines zweiten Leuchtenelements (3), wobei die Gehäuseelemente (21, 31) der Leuchtenelemente (2, 3) die Trägerelemente (23, 33) der jeweiligen Leuchtenelemente (2, 3) senkrecht zur horizontalen Richtung (X) zumindest abschnittsweise umschließen, wobei in einem zweiten Verfahrensschritt die beiden Leuchtenelemente (2, 3) miteinander an ihren horizontalen Enden über ihre Trägerelemente (23, 33) so miteinander verbunden werden, dass eine Leuchte (1) realisiert wird, deren Träger innerhalb der horizontalen Erstreckung der beiden Leuchtenelemente (2, 3) durch die Trägerelemente (23, 33) gebildet ist und deren Gehäuse innerhalb der horizontalen Erstreckung der beiden Leuchtenelemente (2, 3) durch die Gehäuseelemente (21, 31) gebildet ist und eine Aussparung (100) zwischen den beiden Gehäuseelementen (21, 31) aufweist, die von einer Oberseite (11) der Leuchte (1) zu einer Unterseite (12) der Leuchte (1) verläuft, wobei Lichtquellen (7) an dem Träger und/oder dem Gehäuse angeordnet sind und von dem Gehäuse senkrecht zur horizontalen Richtung abschnittsweise umschlossen sind, wobei dieses Umschließen durch Lichtaustrittsöffnungen, die in dem Gehäuse vorgesehen sind, unterbrochen ist, wobei das erste Leuchtenelement (2) einen Indirekt-Abschnitt (2) zum Abstrahlen von Licht von der Oberseite (11) der Leuchte (1) zum Bereitstellen einer indirekten Raumbeleuchtung ausbildet und wobei das zweite Leuchtenelement (3) einen Direkt-Abschnitt (3) zum Abstrahlen von Licht von einer der Oberseite (11) vertikal gegenüberliegenden Unterseite (12) der Leuchte (1) zum Bereitstellen einer direkten Raumbeleuchtung ausbildet und wobei die Aussparung (100) an der Unterseite in eine der in dem Direkt-Abschnitt vorgesehenen Lichtaustrittsöffnungen und an der Oberseite in eine der in dem Indirekt-Abschnitt vorgesehenen Lichtaustrittsöffnungen mündet, wobei insbesondere die Leuchtenelemente (2, 3) miteinander verbunden werden, indem ihre Trägerabschnitte über einen Überlappungsabschnitt hinweg horizontal ineinandergeschoben werden.

18. Verfahren nach Anspruch 17,
**dadurch gekennzeichnet, dass**
während des ersten Verfahrensschritts ein erstes Optikelement (22) horizontal in das erste Gehäuseelement (21) eingeschoben wird zur Realisierung des ersten Leuchtenelements (2), und dass nach Abschluss des zweiten Verfahrensschritts ein zweites Optikelement (32) horizontal, ausgehend von der dem ersten Leuchtenelement (2) abgewandten Seite des zweiten Leuchtenelements (3), in das zweite Gehäuseelement (31) eingeschoben wird.

## Claims

1. Horizontally elongate lamp (1) comprising at least one horizontally extending indirect section (2) for radiating light from an upper side (11) of the lamp (1) to provide indirect room lighting, and at least one horizontally extending direct section (3) arranged horizontally beside the indirect section (2) for radiating light from an underside (12) of the lamp (1) vertically opposite to the upper side (11) to provide direct room lighting, wherein the lamp (1) has a holder and also a horizontally elongate housing enclosing the holder at least in sections perpendicular to the horizontal direction, wherein light sources (7) are disposed on the holder and/or on the housing and are enclosed in sections by the housing perpendicular to the horizontal direction, wherein this enclosing is interrupted by light exit openings provided in the housing, wherein the housing is composed of several housing elements (21, 31) and the holder is composed of several holder elements (23, 33), wherein the indirect section (2) has a first housing element (21) and a first holder element (23) rigidly connected to each other to form a first lamp element, and wherein the direct section (3) has a second housing element (31) and second holder element (33) rigidly connected to each other to form a second lamp element, wherein both lamp elements are detachably fixed to each other via their holder elements (23, 33),
**characterized in that**
housing has a recess (100) between the two housing elements (21, 31) which vertically extends from the upper side (11) to the underside (12) of the lamp (1) to ensure a transverse radiation of light in a transverse direction (Y) perpendicular to the horizontal direction (X) and to the vertical direction (Z), wherein the recess (100) on the underside leads into one of the light exit openings provided in the direct section and on the upper side into one of the light exit openings provided in the indirect section, wherein in particular the first and the second holder element (23, 33) overlap in a horizontal portion and are attached to each other in this horizontal overlapping portion.

2. Lamp (1) according to claim 1,
**characterized in that**
the lamp (1) has a vertical extension of less than 5 cm, in particular less than 4 cm, and/or a ratio between its transverse extension and its vertical extension of more than 2, in particular more than 2.5, over at least 90% of its horizontal extension, and/or that the lamp is designed in such a way that when its maximum radiation intensity is set, it has a distribution of the radiated light intensity such that at least 70% of the light intensity radiated from the lamp (1) get exclusively into a first half space located on the upper side (11) of the lamp (1).

3. Lamp (1) according to any of the preceding claims,
**characterized in that**
the housing has, at least in sections thereof, a cross section perpendicular to the horizontal direction (X), which cross section has a U-shape with a base portion and an opposite open end in a vertical direction, wherein the holder is arranged within the U-shape of the housing, wherein in particular said holder extends continuously horizontally over at least 90% of the horizontal extension of the lamp (1).

4. Lamp (1) according to any of the preceding claims,
**characterized in that**
the lamp (1) comprises a first group of light sources (7) which are arranged exclusively on an upper side of the first holder element (23) of the indirect section (2), and a second group of light sources (7) which are arranged exclusively on an underside of the second holder element (33) of the direct section (3), wherein in particular both groups of light sources (7) can be switched and/or dimmed independently of each other.

5. Lamp (1) according to any of the preceding claims,
**characterized in that**
the holder elements (23, 33), each with its cross-section perpendicular to the horizontal direction (X), form a U-shape with a base portion and two wall portions extending vertically away from said base portion, wherein in particular the base
portions of the two holder elements (23, 33) abut one another in the horizontal overlapping portion, and the wall portions of the two holder elements (23, 33) run along each other, in particular abut one another.

6. Lamp (1) according to claim 5,
**characterized in that**
at least one of the holder elements (23, 33) runs in the horizontal extension portion of the recess (100), wherein this holder element (23, 33) has at least one passage (4) in the horizontal extension portion of the recess (100) for light to pass from the interior of the U-shape of the holder elements (23, 33) to the outside, wherein in particular the wall areas of both holder elements (23, 33) each have at least one passage (4) and wherein the passages (4) of the holder elements (23, 33) are aligned with one another.

7. Lamp (1) according to any of the preceding claims,
**characterized in that**
a first vertical distance between a holding portion of the first holder element (23) and an optical element (22) forming the upper side (11) of the lamp (1) at least in sections is smaller than a second vertical distance between the holding portion of the second holder element (33) and optical element (32) of the lamp (1) forming the underside (12) of the lamp (1) at least in sections, wherein in particular the second distance is 1.5 times, in particular at least 2 times the first distance.

8. Lamp (1) according to any of the preceding claims,
**characterized in that**
the first holder element (23) has a first connection side and the second holder element (33) has a second connection side corresponding to the first connection side, wherein in particular a detachable connection between the holder elements (23, 33) is created by horizontally telescoping the holder elements (23, 33) into one other, and wherein this connection can be released by horizontally moving the elements apart.

9. Lamp (1) according to any of the preceding claims,
**characterized in that**
an operating device in the indirect section (2) is disposed between a portion of the underside of the first holder element (23) and the first housing element (21) and, in particular, that a connection cable for connecting the lamp (1) exits from the upper side of the direct section (3), wherein an electrical cable connection (9) is provided between the operating device and the at least one direct section (3) connected to the indirect section (2) to supply light sources disposed in said at least one direct section (3).

10. Lamp (1) according to any of the preceding claims,
**characterized in that**
the upper side (11) of the lamp (1) is formed in sections by a first optical element (22) and the underside (12) of the lamp (1) is formed in sections by a second optical element (32), wherein in particular both optical elements (22, 32) are designed translucent in their transverse rim portions, wherein in particular the first optical element (22) has a transparency of at least 90% between its transverse rim portions and is designed for allowing light to pass in a non-directional manner and the second optical element (32) is translucent between its transverse rim portions or is designed for causing a predetermined light guiding.

11. Lamp (1) according to claim 10,
**characterized in that**
the first optical element (22) projects vertically beyond the first housing element (21) over at least 80% of its horizontal extension, in particular over more than 90% of its horizontal extension, over a vertical extension region of at least 0.2 cm, in particular at least 0.4 cm, and/or the second optical element (32) projects vertically beyond the second housing element (31) over at least 80% of its horizontal extension, in particular over more than 90% of its horizontal extension, over a vertical extension range of at least 0.2 cm, in particular at least 0.4 cm.

12. Lamp (1) according to any of claims 10 or 11,
**characterized in that**
the first and the second optical element (22, 32) each have a cross section perpendicular to the horizontal direction (X) which has a U-shape with a bottom and with two lateral walls extending vertically away from the bottom, wherein the bottom of the first optical element (22) forms in sections the upper side (11) of the lamp (1) and wherein the bottom of the second optical element (32) forms in sections the underside (12) of the lamp, wherein in particular the two optical elements (22, 32) horizontally overlap in the region of the recess (100) and are arranged vertically above each other, in particular abut one another vertically.

13. Lamp (1) according to any of claims 10 to 12,
**characterized in that**
the first housing element (21) engages behind the first optical element (22) on its upper side to hold the first optical element and that the second housing element (31) engages behind the second optical element (32) on its underside to hold the second optical element (32).

14. Lamp (1) according to any of the preceding claims,
**characterized in that**
the lamp (1) has at least two direct sections (3), with the indirect section (2) being arranged horizontally between the direct sections (3)
and/or
that the lamp (1) hast at least two indirect sections (2), with the direct section (3) being arranged horizontally between the indirect sections (2),
wherein in particular the indirect section (2) has a respective interface for mounting one of the direct sections (3) on both of its horizontally opposing sides, wherein each of the two direct sections (3) has an interface corresponding to one of the two interfaces of the indirection section (2) on one of its horizontal sides and a lamp closing element (34) or a further interface corresponding to one of the interfaces of the indirect section (2) on its horizontally opposite side, wherein in particular the two interfaces of the indirect section (2) are identically formed and the two interfaces of the two direct sections (3) are identically formed.

15. Lamp (1) according to any of the preceding claims,
**characterized in that**
the first and the second housing element (21, 31) have an identical cross section and/or that the first and the second optical element (22, 32) have an identical cross section, except of their vertical end regions.

16. Set comprising at least two lamp elements (2, 3) to create a lamp (1) according to any of the preceding claims,
**characterized in that**
a first one of the lamp elements (2) comprises the first holder element (23) and the first housing element (21), which are rigidly fixed to one another, and a second one of the lamp elements (3) comprises the second holder element (33) and the second housing element (31), which are rigidly fixed to one another, wherein the two lamp elements (2, 3) can be detachably fixed to one another via their holder elements (23, 33) while forming the lamp (1) the holder (7) of which is made up of the holder elements (23, 33) of the two lamp elements (2, 3) and the housing of which is made up of the housing elements (21, 31) of the two lamp elements (2, 3), wherein light sources (7) are arranged on the holder and/or on the housing and are enclosed in sections by the housing perpendicular to the horizontal direction, this enclosing being interrupted by light exit openings provided in the housing, and wherein the housing has a recess (100) which extends vertically between the two housing elements (21, 31) from the upper side (11) to the underside (12) of the lamp (1), the first lamp element (2) forming a first horizontal portion of the lamp (1) to provide indirect lighting of a room and the second lamp element (3) forming a second horizontal portion of the lamp (1) to provide direct lighting of a room, wherein the recess (100) on the underside leads into one of the light exit openings provided in the second horizontal portion of the lamp (1) and on the upper side leads into one of the light exit openings provided in the first horizontal portion of the lamp (1).

17. Method for manufacturing a horizontally elongate lamp (1), wherein in a first step of the method, a first housing element (21) is connected fixed in position to a first holder element (23) to create a first lamp element (2), and a second housing element (31) is connected to the second holder element (33) to create a second lamp element (3), wherein the housing elements (21, 31) of the lamp elements (2, 3) enclose the holder elements (23, 33) of the respective lamp elements (2, 3) perpendicular to the horizontal direction (X) at least in sections, wherein in a second step of the method, the two lamp elements (2, 3) are connected to each other at their horizontal ends via their holder elements (23, 33) in such a way that a lamp (1) is created the holder of which is formed by the holder elements (22, 33) within the horizontal extension of two lamp elements (2, 3) and has a recess (100) between the two housing elements (21, 31) which extends from an upper side (11) of the lamp (1) to an underside (12) of the lamp (1), wherein the light sources (7) are arranged on the holder and/or on the housing and are enclosed in sections by the housing perpendicular to the horizontal direction, wherein this enclosing is interrupted by light exit openings provided in the housing, wherein the first lamp element (2) forms an indirect section (2) to radiate light form the upper side (11) of the lamp (1) for providing indirect room lighting and wherein the second lamp element (3) forms a direct section (3) to radiate light from an underside (12) of the lamp (1) vertically opposite to the upper side (11) to provide direct room lighting and wherein the recess (100) on the underside leads into one of the light exit openings provided in the direct section and on the upper side into one of the light exit openings provided in the indirect section, wherein in particular the lamp elements (2, 3) are connected to each other by telescoping their holder portions horizontally into one another beyond an overlapping portion.

18. Method according to claim 17,
**characterized in that**
during the first step of the method, a first optical element (22) is inserted horizontally into the first housing element (21) to create the first lamp element (2) and that after completion of the second step of the method, a second optical element (32) is inserted horizontally into the second housing element (31), starting from the side of the second lamp element (3) turned away from the first lamp element (2).

## Revendications

1. Luminaire modulaire (1) allongée comprenant au moins une section indirecte (2) s'étendant horizontalement pour rayonner de la lumière à partir d'un côté supérieur (11) de la luminaire (1) pour fournir un éclairage indirect de la pièce, et au moins une section directe (3) s'étendant horizontalement disposée horizontalement à côté de la section indirecte (2) pour rayonner de la lumière à partir d'un côté inférieur (12) de la luminaire (1) verticalement opposé au côté supérieur (11) pour fournir un éclairage direct de la pièce, dans laquelle la luminaire (1) comporte un support ainsi qu'un boîtier allongé horizontalement qui enferme le support au moins dans des sections perpendiculairement à la direction horizontale, dans laquelle des sources lumineuses (7) sont disposées sur le support et/ou sur le boîtier et sont enfermées par le boîtier dans des sections perpendiculairement à la direction horizontale, dans lequel cet enfermement est interrompu par des ouvertures de sortie de la lumière prévues dans le boîtier, dans laquelle le boîtier est composé de plusieurs éléments de boîtier (21, 31) et le support est composé de plusieurs éléments de support (23, 33), dans laquelle la section indirecte (2) comporte un premier élément de boîtier (21) et un premier élément de support (23) reliés rigidement l'un à l'autre pour former un premier élément de luminaire, et dans laquelle la section directe (3) comporte un deuxième élément de boîtier (31) et un deuxième élément de support (33) reliés rigidement l'un à l'autre pour former un deuxième élément de luminaire, les deux éléments de luminaire étant fixés de manière amovible l'un à l'autre par l'intermédiaire de leurs éléments de support (23, 33),
**caractérisée en ce que**
le boîtier présente un évidement (100) entre les deux éléments du boîtier (21, 31) qui s'étend verticalement de la face supérieure (11) à la face inférieure (12) de la luminaire (1) pour assurer un rayonnement transversal de la lumière dans une direction transversale (Y) perpendiculaire à la direction horizontale (X) et à la direction verticale (Z), l'évidement (100) sur la face inférieure menant à l'une des ouvertures de sortie de la lumière prévues dans la section directe et sur la face supérieure à l'une des ouvertures de sortie de la lumière prévues dans la section indirecte, dans lequel en particulier le premier et le deuxième élément de support (23, 33) se chevauchent dans une partie horizontale et sont fixés l'un à l'autre dans cette partie de chevauchement horizontale.

2. Luminaire (1) selon la revendication 1,
**caractérisée en ce que**
la luminaire (1) présente une extension verticale inférieure à 5 cm, en particulier inférieure à 4 cm, et/ou un rapport entre son extension transversale et son extension verticale supérieur à 2, en particulier supérieur à 2,5, sur au moins 90% de son extension horizontale, et/ou que la luminaire est conçue de telle sorte que, lorsque son intensité de rayonnement maximale est réglée, elle présente une répartition de l'intensité lumineuse rayonnée telle qu'au moins 70% de l'intensité lumineuse rayonnée par la luminaire (1) pénètrent exclusivement dans un premier demi-espace situé sur la face supérieure (11) de la luminaire (1).

3. Luminaire (1) selon l'une des revendications précédentes,
**caractérisée en ce que**
le boîtier présente, au moins par sections, une section transversale perpendiculaire à la direction horizontale (X), laquelle section transversale a une forme de U avec une base et une extrémité opposée ouverte dans une direction verticale, le support étant disposé à l'intérieur de la forme de U du boîtier, en particulier ledit support s'étendant horizontalement de manière continue sur au moins 90% de l'extension horizontale de la luminaire (1).

4. Luminaire (1) selon l'une des revendications précédentes,
**caractérisée en ce que**
la luminaire (1) comprend un premier groupe de sources lumineuses (7) qui sont disposées exclusivement sur une face supérieure du premier élément de support (23) de la section indirecte (2), et un deuxième groupe de sources lumineuses (7) qui sont disposées exclusivement sur une face inférieure du deuxième élément de support (33) de la section directe (3), les deux groupes de sources lumineuses (7) pouvant notamment être commutés et/ou réglés indépendamment l'un de l'autre.

5. Luminaire (1) selon l'une des revendications précédentes,
**caractérisée en ce que**
les éléments de support (23, 33), chacun avec sa section transversale perpendiculaire à la direction horizontale (X), forment une forme de U avec une partie de base et deux parties de paroi s'étendant verticalement à partir de cette partie de base, les parties de base des deux éléments de support (23, 33) étant en particulier adjacentes l'une à l'autre dans la partie de chevauchement horizontale, et les parties de paroi des deux éléments de support (23, 33) s'étendant l'une le long de l'autre, en particulier adjacent l'un à l'autre.

6. Luminaire (1) selon la revendication 5,
**caractérisée en ce que**
au moins un des éléments de support (23, 33) s'étend dans la zone d'extension horizontale de l'évidement (100), cet élément de support (23, 33) présentant au moins un passage (4) dans ses zones de parois dans la zone d'extension horizontale de l'évidement (100) pour le passage de la lumière de l'intérieur de la forme en U des éléments de support (23, 33) vers l'extérieur, en particulier les zones de paroi des deux éléments de support (23, 33) présentant chacune au moins un passage (4) et les passages (4) des deux éléments de support (23, 33) étant alignés les uns avec les autres.

7. Luminaire (1) selon l'une des revendications précédentes,
**caractérisée en ce que**
une première distance verticale entre une partie de support du premier élément de support (23) et un élément optique (22) formant la face supérieure (11) de la luminaire (1) au moins par sections est inférieure à une deuxième distance verticale entre la partie de support du deuxième élément de support (33) et l'élément optique (32) de la luminaire (1) formant la face inférieure (12) de la luminaire (1) au moins par sections, la deuxième distance étant en particulier 1,5 fois, notamment au moins 2 fois la première distance.

8. Luminaire (1) selon l'une des revendications précédentes,
**caractérisée en ce que**
le premier élément de support (23) présente un premier côté de connexion et le deuxième élément de support (33) présente un deuxième côté de connexion correspondant au premier côté de connexion, en particulier une connexion détachable entre les éléments de support (23, 33) étant créée en télescopant horizontalement les éléments de support (23, 33) l'un dans l'autre, et dans lequel cette connexion peut être libérée en écartant horizontalement les éléments.

9. Luminaire (1) selon l'une des revendications précédentes,
**caractérisée en ce que**
un dispositif de commande dans la section indirecte (2) est disposé entre une partie de la face inférieure du premier élément de support (23) et le premier élément de boîtier (21) et, en particulier, qu'un câble de connexion pour connecter la luminaire (1) sort de la face supérieure de la section directe (3), une connexion par câble électrique (9) étant prévue entre le dispositif de commande et la au moins une section directe (3) connectée à la section indirecte (2) pour alimenter les sources lumineuses disposées dans ladite au moins une section directe (3).

10. Luminaire (1) selon l'une des revendications précédentes,
**caractérisée en ce que**
la face supérieure (11) de la luminaire (1) est formée par sections par un premier élément optique (22) et la face inférieure (12) de la lampe (1) est formée par sections par un deuxième élément optique (32), les deux éléments optiques (22, 32) étant en particulier conçus translucides dans leurs parties de bord transversales, en particulier le premier élément optique (22) présentant une transparence d'au moins 90 % entre ses parties de bord transversales et étant conçu pour permettre à la lumière de passer de manière non directionnelle et le second élément optique (32) étant translucide entre ses parties de bord transversales ou étant conçu pour provoquer un guidage de la lumière prédéterminé.

11. Luminaire (1) selon la revendication 10,
**caractérisée en ce que**
le premier élément optique (22) dépasse verticalement du premier élément de boîtier (21) sur au moins 80% de son extension horizontale, en particulier sur plus de 90% de son extension horizontale, sur une zone d'extension verticale d'au moins 0,2 cm, en particulier d'au moins 0,4 cm, et/ou le deuxième élément optique (32) dépasse verticalement du deuxième élément de boîtier (31) sur au moins 80% de son extension horizontale, en particulier sur plus de 90% de son extension horizontale, sur une zone d'extension verticale d'au moins 0,2 cm, en particulier d'au moins 0,4 cm.

12. Luminaire (1) selon l'une des revendications 10 ou 11,
**caractérisée en ce que**
le premier et le deuxième élément optique (22, 32) ont chacun une section transversale perpendiculaire à la direction horizontale (X) qui a une forme de U avec une base et deux parois s'étendant verticalement à partir de cette base, la base du premier élément optique (22) formant par sections la face supérieure (11) de la luminaire (1) et la base du deuxième élément optique (32) formant par sections la face inférieure (12) de la luminaire, en particulier les deux éléments optiques (22, 32) se chevauchent horizontalement dans la zone de l'évidement (100) et étant disposés verticalement l'un au-dessus de l'autre, en particulier en butée verticale.

13. Luminaire (1) selon l'une des revendications 10 à 12,
**caractérisée en ce que**
le premier élément de boîtier (21) s'engage derrière le premier élément optique (22) sur sa face supérieure pour maintenir le premier élément optique et que le deuxième élément de boîtier (31) s'engage derrière le deuxième élément optique (32) sur sa face inférieure pour maintenir le deuxième élément optique (32).

14. Luminaire (1) selon l'une des revendications précédentes,
**caractérisée en ce que**
la luminaire (1) comporte au moins deux sections directes (3), la section indirecte (2) étant disposée horizontalement entre les sections directes (3) et/ou
**que** la luminaire (1) comporte au moins deux sections indirectes (2), la section directe (3) étant disposée horizontalement entre les sections indirectes (2), dans laquelle en particulier la section indirecte (2) présente sur ses deux côtés horizontalement opposés une interface respective pour le montage d'une des sections directes (3), dans laquelle chacune des deux sections directes (3) présente sur un de ses côtés horizontaux une interface correspondant à l'une des deux interfaces de la section indirecte (2) et un élément de fermeture de luminaire (34) ou une autre interface correspondant à l'une des interfaces de la section indirecte (2) sur son côté horizontalement opposé, dans laquelle en particulier les deux interfaces de la section indirecte (2) sont de forme identique et les deux interfaces des deux sections directes (3) sont de forme identique.

15. Luminaire (1) selon l'une des revendications précédentes,
**caractérisée en ce que**
**que** le premier et le deuxième élément du boîtier (21, 31) ont une section transversale identique et/ou que le premier et le deuxième élément optique (22, 32) ont une section transversale identique, à l'exception de leurs zones d'extrémité verticales.

16. Ensemble comprenant au moins deux éléments de luminaire (2, 3) pour créer une luminaire (1) selon l'une des revendications précédentes,
**caractérisé en ce que**
un premier des éléments de luminaire (2) comprend le premier élément de support (23) et le premier élément de boîtier (21), qui sont fixés rigidement l'un à l'autre, et un deuxième des éléments de luminaire (3) comprend le deuxième élément de support (33) et le deuxième élément de boîtier (31), qui sont fixés rigidement l'un à l'autre, dans lequel les deux éléments de luminaire (2, 3) peuvent être fixés de manière amovible l'un à l'autre par l'intermédiaire de leurs éléments de support (23, 33) en formant la luminaire (1) dont le support (7) est constitué des éléments de support (23, 33) des deux éléments de luminaire (2, 3) et dont le boîtier est constitué des éléments de boîtier (21, 31) des deux éléments de luminaire (2, 3), dans lequel des sources lumineuses (7) sont disposées sur le support et/ou sur le boîtier et sont entourées par le boîtier par sections perpendiculairement à la direction horizontale, cet enclos étant interrompu par des ouvertures de sortie de la lumière prévues dans le boîtier, et dans lequel le boîtier présente un évidement (100) qui s'étend verticalement entre les deux éléments de boîtier (21, 31) depuis la face supérieure (11) jusqu'à la face inférieure (12) de la luminaire (1), le premier élément de luminaire (2) formant une première partie horizontale de la luminaire (1) pour fournir un éclairage indirect d'une pièce et le second élément de luminaire (3) formant une seconde partie horizontale de la luminaire (1) pour fournir un éclairage direct d'une pièce, dans lequel l'évidement (100) sur la face inférieure conduit à l'une des ouvertures de sortie de la lumière prévues dans la deuxième partie horizontale de la luminaire (1) et sur la face supérieure conduit à l'une des ouvertures de sortie de la lumière prévues dans la première partie horizontale de la luminaire (1).

17. Procédé de fabrication d'une luminaire allongée horizontalement (1), dans lequel, dans une première étape du procédé, un premier élément de boîtier (21) est relié en position fixe à un premier élément de support (23) pour créer un premier élément de luminaire (2), et un deuxième élément de boîtier (31) est relié au deuxième élément de support (33) pour créer un deuxième élément de luminaire (3), dans lequel les éléments de boîtier (21, 31) des éléments de luminaire (2, 3) enfermant les éléments de support (23, 33) des éléments de luminaire respectifs (2, 3) perpendiculairement à la direction horizontale (X) au moins par sections, dans lequel, dans une deuxième étape du procédé, les deux éléments de luminaire (2, 3) sont reliés l'un à l'autre à leurs extrémités horizontales par l'intermédiaire de leurs éléments de support (23, 33) de manière à créer une luminaire (1) dont le support est formé par les éléments de support (22, 33) dans l'extension horizontal de deux éléments de luminaire (2, 3) et présente un évidement (100) entre les deux éléments de boîtier (21, 31) qui s'étend d'un côté supérieur (11) de la luminaire (1) à un côté inférieur (12) de la luminaire (1), dans lequel des sources lumineuses (7) sont disposées sur le support et/ou sur le boîtier et sont enfermées par sections par le boîtier perpendiculairement à la direction horizontale, cet enfermement étant interrompu par des ouvertures de sortie de la lumière prévues dans le boîtier, dans lequel le premier élément de luminaire (2) forme une section indirecte (2) pour rayonner de la lumière depuis le côté supérieur (11) de la luminaire (1) pour fournir un éclairage indirect de la pièce et dans lequel le second élément de luminaire (3) forme une section directe (3) pour rayonner de la lumière depuis un côté inférieur (12) de la luminaire (1) verticalement opposé au côté supérieur (11) pour fournir un éclairage direct de la pièce et dans lequel l'évidement (100) sur le côté inférieur mène dans l'une des ouvertures de sortie de lumière prévues dans la section directe et sur le côté supérieur dans l'une des ouvertures de sortie de lumière prévues dans la section indirecte, en particulier les éléments de lampe (2, 3) étant reliés entre eux en télescopant leurs parties de support horizontalement l'une dans l'autre au-delà d'une partie de chevauchement.

18. Procédé selon la revendication 17,
**caractérisé en ce que**
pendant la première étape du procédé, un premier élément optique (22) est inséré horizontalement dans le premier élément de boîtier (21) pour créer le premier élément de luminaire (2) et qu'après l'achèvement de la deuxième étape du procédé, un deuxième élément optique (32) est inséré horizontalement dans le deuxième élément de boîtier (31), en partant du côté du deuxième élément de luminaire (3) détourné du premier élément de luminaire (2).
